# EUROPÄISCHE PATENTSCHRIFT

(11) **EP 4 148 199 B1**
(45) Veröffentlichungstag und Bekanntmachung des Hinweises auf die Patenterteilung: **31.12.2025**
(21) Anmeldenummer: 22194893.8
(22) Anmeldetag: 09.09.2022
(51) Int. Cl.: E04C 2/32, B65D 90/02, E04H 1/12, E04B 2/00, E04C 2/08, E04B 1/08, E04C 2/00

(54) **BAUELEMENTANORDNUNG MIT EINEM METALLBLECH-WANDELEMENT MIT ABGEKANTETER KANTENAUSBILDUNG ZUR VERBINDUNG MIT WEITEREM ELEMENT SOWIE VERWENDUNGEN DERSELBEN**
STRUCTURAL ELEMENT ARRANGEMENT WITH A METAL SHEET WALL ELEMENT WITH FOLDED EDGE FORMATION FOR CONNECTION TO ANOTHER ELEMENT AND USES THEREOF
AGENCEMENT D'ÉLÉMENT STRUCTUREL AVEC UN ÉLÉMENT DE PAROI EN TÔLE MÉTALLIQUE À BORD PLIÉ POUR LA CONNEXION À UN AUTRE ÉLÉMENT ET UTILISATIONS DE CELUI-CI

(30) Priorität: 14.09.2021 DE 102021123792
(43) Veröffentlichungstag der Anmeldung: 15.03.2023
(73) Patentinhaber: HÖRMANN KG AMSHAUSEN, 33803 Steinhagen (DE)
(72) Erfinder: HÖRMANN, Thomas J., 33615 Bielefeld (DE)
(74) Vertreter: KASTEL Patentanwälte PartG mbB

(56) Entgegenhaltungen:
- WO-A1-2018/093330
- US-A1- 2006 059 808

## Beschreibung

Die Erfindung betrifft eine Bauelementanordnung zum Bilden eines Bereichs eines Behälters oder Gebäudes, umfassend wenigstens ein zumindest teilweise aus Metallblech gebildetes Wandelement zum Bilden eines Wandbereichs des Behälters oder Gebäudes sowie ein weiteres damit zu verbindendes Element. Weiter betrifft die Erfindung einen Bausatz für einen Behälter oder ein Gebäude umfassend eine solche Bauelementanordnung. Weiter betrifft die Erfindung unterschiedliche Verwendungen derartiger Bauelementanordnungen und Bausätze. Weiter betrifft die Erfindung einen Stauraumbehälter, ein Hochbeet, ein transportables Gebäude oder Gerätehaus, umfassend mehrere derartige Wandelemente oder eine derartige Bauelementanordnung oder gebildet aus einem derartigen Bausatz. Weiter betrifft die Erfindung ein Verbindungsverfahren zum Verbinden eines Wandelements mit einem weiteren Element.

Die Erfindung liegt auf dem Gebiet der Stauraumlösungen aus Metall für Haus und Garten. Insbesondere sollen Behälter oder (transportable) Gebäude oder Konstruktionen geschaffen werden, mit denen im Haus und im Garten Geräte, Freizeitequipment oder Werkzeuge untergebracht werden können oder die als Unterstände dienen können. Insbesondere geht es um das Gebiet von Gerätehäusern, Gartenhäusern, Freizeitboxen, Grillgaragen, Fahrradgaragen, Mülltonnenboxen oder auch Hochbeeten.

Zum Stand der Technik wird auf folgende Dokumente verwiesen:

| | |
|---|---|
| D1 | US 2006059808 A1 |
| D2 | WO 2018/093330 A1 |

Aus D1 und D2 sind Bauelementanordnungen bekannt, bei denen ein Wandelement aus einem mit Sicken versehenen Metallblech mit einem weiteren Element durch Zusammenstecken von Kantenausbildungen miteinander verbindbar sind. Insbesondere offenbart D1 eine Bauelementanordnung zum Bilden eines Bereichs eines Gebäudes, umfassend wenigstens ein Wandelement zum Bilden eines Wandbereichs des Gebäudes und wenigstens ein mit dem Wandelement zu verbindendes weiteres Element, wobei das Wandelement ein eine Sichtseite des Wandelements bildendes Sickenblech umfasst, welches wenigstens einen äußeren Oberflächenbereich, dessen Oberfläche eine Sichtseitenebene definiert, und gegenüber dem äußeren Oberflächenbereich in einer Tiefenrichtung zurückversetzte Sickenbereiche mit wenigstens einer sich in eine Tiefenrichtung erstreckenden Sickenwand aufweist, wobei wenigstens ein Sickenbereich des Sickenblechs als Sicke mit einer ersten Sickenwand, einer zweiten Sickenwand und einem sich parallel zur Sichtseitenebene zurückversetzt zwischen der ersten und der zweiten Sickenwand erstreckenden Sickengrund ausgebildet ist, wobei an wenigstens einer parallel zu der Erstreckungsrichtung des Sickenbereichs verlaufenden Seitenkante des Sickenblechs eine der Kantenausbildungen aus der Gruppe ausgebildet ist, die eine erste Kantenausbildung und eine zweite Kantenausbildung, die derart komplementär zueinander sind, dass sie, wenn an benachbarten Elementen des Gebäudes ausgebildet, ineinander eingreifend aneinander verbindbar sind, umfasst, wobei die erste Kantenausbildung einen sich von der Sichtseitenebene in Tiefenrichtung erstreckenden ersten Sickenwandbereich und einen ersten U-förmigen Profilbereich aufweist, von dem sich ein erster Schenkel gegenüber der Sichtseitenebene in Tiefenrichtung zurückversetzt im Wesentlichen parallel zu der Sichtseitenebene erstreckt, ein Steg sich von dem ersten Schenkel ausgehend weiter in Tiefenrichtung erstreckt und ein zweiter Schenkel von dem Steg ausgehend im Wesentlichen parallel zu der Sichtseitenebene erstreckt, wobei der erste U-förmige Profilbereich sich zu einer Mitte des mit der ersten Kantenausbildung versehenen Elements hin öffnet, und wobei die zweite Kantenausbildung einen zweiten U-förmigen Profilbereich aufweist, von dem ein erster Schenkel gegenüber der Sichtseitenebene zurückversetzt sich im Wesentlichen parallel zu der Sichtseitenebene erstreckt, ein Steg sich von dem ersten Schenkel ausgehend weiter in Tiefenrichtung erstreckt und ein zweiter Schenkel sich von dem Steg ausgehend im Wesentlichen parallel zu der Sichtseitenebene erstreckt, wobei der zweite U-förmige Profilbereich sich nach außen, weg von der Mitte des mit der zweiten Kantenausbildung versehenen Elements gerichtet öffnet und komplementär zu dem ersten U-förmigen Profilbereich derart ausgebildet ist, dass der erste U-förmige Profilbereich beim ineinander Eingreifen der ersten und zweiten Kantenausbildung darin aufnehmbar ist, wobei das Sickenblech an der mit dem weiteren Element zu verbindenden Seite mit der einen der ersten und zweiten Kantenausbildung versehen ist und das weitere Element an der mit dem Wandelement zu verbindenden Seite mit der anderen der ersten und zweiten Kantenausbildung versehen ist, wobei der erste Schenkel des ersten U-förmigen Profilbereichs unmittelbar anschließend an den ersten Sickenwandbereich sich in Richtung von der Mitte des mit der ersten Kantenausbildung versehenen Elements weg erstreckt.

Die Erfindung hat sich zur Aufgabe gestellt, mit kostengünstig in Großserie herstellbaren Mitteln kostengünstig und einfach montierbare und dennoch optisch ansprechende Wandbereiche von derartigen Behältern und Gebäuden erreichen zu können.

Zum Lösen dieser Aufgabe schafft die Erfindung eine Bauelementanordnung nach Anspruch 1. Ein Bausatz und entsprechende Behälter und Gebäude, die derartige Bauelementanordnungen verwenden, sowie Verwendungen der Bauelementanordnung und ein entsprechendes Verfahren sind Gegenstand der Nebenansprüche.

Vorteilhafte Ausgestaltungen sind Gegenstand der Unteransprüche.

Die Bauelementanordnung gemäß der Erfindung hat ein Wandelement zum Bilden eines Wandbereichs eines Behälters oder Gebäudes, umfassend ein eine Sichtseite des Wandelements bildendes Sickenblech, welches wenigstens einen äußeren Oberflächenbereich, dessen Oberfläche eine Sichtseitenebene definiert, und einem gegenüber dem äußeren Oberflächenbereich in einer Tiefenrichtung zurückversetzten, vorzugsweise sich quer über das Sickenblech erstreckenden, Sickenbereich mit wenigstens einem sich in Tiefenrichtung erstreckenden Sickenwandbereich aufweist, wobei an wenigstens einer parallel zu der Erstreckungsrichtung des Sickenbereichs verlaufenden Seitenkante des Sickenblechs eine der Kantenausbildungen aus der Gruppe ausgebildet ist,
die eine erste Kantenausbildung und eine zweite Kantenausbildung, die derart komplementär zueinander sind, dass sie, wenn an benachbarten Elementen des Behälter oder Gebäudes ausgebildet, ineinander eingreifend aneinander verbindbar sind, umfasst,
wobei die erste Kantenausbildung einen sich von der Sichtseitenebene in Tiefenrichtung erstreckenden ersten Sickenwandbereich und einen ersten U-förmigen Profilbereich aufweist, von dem sich ein erster Schenkel gegenüber der Sichtseitenebene in Tiefenrichtung zurückversetzt im Wesentlichen parallel zu der Sichtseitenebene erstreckt, ein Steg sich von dem ersten Schenkelbereich ausgehend weiter in Tiefenrichtung erstreckt und ein zweiter Schenkel von dem Steg ausgehend im Wesentlichen parallel zu der Sichtseitenebene erstreckt, wobei der erste U-Profilbereich sich zu einer Mitte des Elements hin öffnet, und wobei die zweite Kantenausbildung einen sich von der Sichtseitenebene in Tiefenrichtung erstreckenden zweiten Sickenwandbereich und einen zweiten U-förmigen Profilbereich aufweist, von dem sich ein erster Schenkel gegenüber der Sichtseitenebene zurückversetzt sich im Wesentlichen parallel zu der Sichtseitenebene erstreckt, ein Steg sich von dem ersten Schenkel ausgehend weiter in Tiefenrichtung erstreckt und ein zweiter Schenkel von dem Steg ausgehend im Wesentlichen parallel zu der Sichtseitenebene erstreckt, wobei der zweite U-förmige Profilbereich sich nach außen, weg von der Mitte des Elements öffnet und komplementär zu dem ersten Profilbereich derart ausgebildet ist, dass der erste Profilbereich beim ineinander Eingreifen der ersten und zweiten Kantenausbildung darin klemmend aufnehmbar ist.

Erfindungsgemäß umfasst das Wandelement
das eine Sichtseite des Wandelements bildende Sickenblech, welches wenigstens eine Sicke mit einer ersten Sickenwand und einer zweiten Sickenwand aufweist, wobei an einer parallel zu der wenigstens einen Sicke verlaufenden Seitenkante des Sickenblechs eine der Kantenausbildungen aus der Gruppe ausgebildet ist, die eine erste Kantenausbildung und eine zweite Kantenausbildung, die derart komplementär zueinander sind, dass sie, wenn an benachbarten Elementen des Behälter oder Gebäudes ausgebildet, ineinander eingreifend aneinander verbindbar sind, umfasst,
wobei die erste Kantenausbildung einen gleich der ersten Sickenwand ausgebildeten ersten Sickenwandbereich und einen auf der der Sichtseite gegenüberliegenden Seite des Sickenblechs erstreckenden ersten sich zu einer Mitte des Elements hin öffnenden U-förmigen Profilbereich aufweist, und wobei die zweite Kantenausbildung einen gleich der zweiten Sickenwand ausgebildeten zweiten Sickenwandbereich und einen auf der der Sichtseite gegenüberliegenden Seite des Sickenblechs erstreckenden zweiten sich nach außen, weg von der Mitte des Elements gerichtet öffnenden U-förmigen Profilbereich aufweist, der komplementär zu dem ersten Profilbereich derart ausgebildet ist, dass der erste Profilbereich beim ineinander Eingreifen der ersten und zweiten Kantenausbildung darin klemmend aufnehmbar ist.

Erfindungsgemäß ist weiter vorgesehen, dass ein erster Schenkel des zweiten U-förmigen Profilbereichs unmittelbar anschließend an den zweiten Sickenwandbereich in Richtung zur Mitte des Elements zurückgebogen ist und ein erster Schenkel des ersten U-förmigen Profilbereichs unmittelbar anschließend an den ersten Sickenwandbereich sich von der Mitte des Elements weg erstreckt.

Es ist bevorzugt, dass die erste und die zweite Kantenausbildung lediglich vier abgekantete Biegungen aufweist, wobei die erste Biegung zwischen dem äußeren Oberflächenbereich und dem Sickenwandbereich ausgebildet ist, die zweite Biegung zwischen dem Sickenwandbereich und dem ersten Schenkel ausgebildet ist, die dritte Biegung zwischen dem ersten Schenkel und dem Steg ausgebildet ist und die vierte Biegung zwischen dem Steg und dem zweiten Schenkel ausgebildet ist.

Erfindungsgemäß ist vorgesehen, dass die Sicke einen sich zwischen der ersten und der zweiten Sickenwand erstreckenden Sickengrund aufweist, wobei die ersten Schenkel der U-förmigen Profilbereiche sich auf Höhe des Sickengrunds erstrecken und der erste Schenkel des ersten Kantenbereich zum Bilden eines zum Sickengrund ansichtsgleichen Sickengrundbereich bei Verbindung der ersten Kantenausbildung und der zweiten Kantenausbildung benachbarter Elemente ausgebildet ist.

Es ist bevorzugt, dass die erste und zweite Sickenwand und der erste und der zweite Sickenwandbereich spiegelbildlich schräg verlaufen.

Es ist bevorzugt, dass ein erster und ein zweiter Schenkel der U-förmigen Profilbereiche im Wesentlichen parallel zu der Sichtseitenebene und der jeweils die Schenkel der U-förmigen Profilbereiche verbindende Steg im Wesentlichen senkrecht zu der Sichtseitenebene verläuft.

Es ist bevorzugt, dass im Bereich der Stege der U-förmigen Profilbereiche an entsprechenden Stellen der ersten und der zweiten Kantenausbildung Befestigeröffnungen für Befestiger zum Verbinden der ersten und der zweiten Kantenausbildung ausgebildet sind.

Vorzugsweise ist das Wandelement ausgebildet als Standardwandelement, bei dem das Sickenblech an einer ersten parallel zu der wenigstens einen Sicke verlaufenden Seitenkante die erste Kantenausbildung und an der zweiten parallel zu der wenigstens einen Sicke verlaufenden Seitenkante die zweite Kantenausbildung aufweist.

Vorzugsweise ist das Wandelement ausgebildet als erstes Türseitenwandelement, welches an einer ersten parallel zu der Sicke verlaufenden Seitenkante die erste Kantenausbildung und an der zweiten parallel zu der Sicke verlaufenden Seitenkante eine zweite Türrahmenkantenausbildung aufweist, die die den zweiten Sickenwandbereich und einen L-förmigen Profilbereich mit weg von der Mitte des Wandelements gerichtetem Endkantenbereich aufweist.

Vorzugsweise ist das Wandelement ausgebildet als zweites Türseitenwandelement, welches an einer zweiten parallel zu der Sicke verlaufenden Seitenkante die zweite Kantenausbildung und an der ersten parallel zu der Sicke verlaufenden Seitenkante eine erste Türrahmenkantenausbildung aufweist, die die den ersten Sickenwandbereich und einen L-förmigen Profilbereich mit weg von der Mitte des Wandelements gerichtetem Endkantenbereich aufweist.

Vorzugsweise ist das Wandelement ausgebildet als Mittensickenwandelement mit einer mittig angeordneten Sicke.

Vorzugsweise ist das Wandelement ausgebildet als Mehrfachsickenwandelement mit einer Reihe von in regelmäßigen Abständen aufeinanderfolgenden Sicken.

Vorzugsweise besteht das Wandelement aus dem Sickenblech; das Wandelement hat also keine weiteren Bestandteile außer dem Sickenblech. Damit lässt sich eine sehr kostengünstige Lösung aufbauen. Bei anderen Ausgestaltungen kann das Wandelement aus dem Sickenblech und weiteren Bestandteilen aufgebaut sein; beispielsweise ist das Wandelement ein Paneel, das auf der Außenseite das Sickenblech und auf der Innenseite ein weiteres Blech oder ein weiteres Flächenelement aufweist. Auch kann das Paneel als Sandwichplatte aufgebaut sein.

Die Erfindung schafft gemäß einem Aspekt eine Bauelementanordnung zum Bilden eines Bereichs eines Behälters oder Gebäude, umfassend wenigstens ein Wandelement nach einer der voranstehenden Ausgestaltungen und wenigstens ein mit dem Wandelement zu verbindendes weiteres Element, wobei das Sickenblech an der mit dem weiteren Element zu verbindenden Seite mit der einen der ersten und zweiten Kantenausbildung versehen ist und das weitere Element an der mit dem Wandelement zu verbindenden Seite mit der anderen der ersten und zweiten Kantenausbildung versehen ist.

Vorzugsweise ist das wenigstens eine weitere Element ausgebildet ist als weiteres Wandelement nach einer der voranstehenden Ausgestaltungen.

Vorzugsweise ist das wenigstens eine weitere Element ausgebildet ist als Eckelement mit einem zum Bilden einer Ecke des Behälters oder Gebäudes L-förmig gewinkelten Bereich, von dem wenigstens einer der Schenkel mit der ersten oder zweiten Kantenausbildung versehen ist.

Vorzugsweise ist das wenigstens eine weitere Element ausgebildet ist als Standardeckelement mit einem zum Bilden einer Ecke des Behälters oder Gebäudes L-förmig gewinkelten Bereich, von dem ein erster Schenkel mit der ersten Kantenausbildung versehen ist und ein zweiter Schenkel mit der zweiten Kantenausbildung versehen ist.

Vorzugsweise ist das wenigstens eine weitere Element ausgebildet ist als erstes Türseiteneckelement mit einem zum Bilden einer Ecke des Behälters oder Gebäudes L-förmig gewinkelten Bereich, von dem ein erster Schenkel mit der ersten Kantenausbildung versehen ist und ein zweiter Schenkel eine zweite Türrahmenkantenausbildung aufweist, die die den zweiten Sickenwandbereich und einen L-förmigen Profilbereich mit weg von dem Eckelement gerichtetem Endkantenbereich aufweist.

Vorzugsweise ist das wenigstens eine weitere Element ausgebildet ist als zweites Türseiteneckelement mit einem zum Bilden einer Ecke des Behälters oder Gebäudes L-förmig gewinkelten Bereich, von dem ein zweiter Schenkel mit der zweiten Kantenausbildung versehen ist und ein erster Schenkel eine erste Türrahmenkantenausbildung aufweist, die die den ersten Sickenwandbereich und einen L-förmigen Profilbereich mit weg von dem Eckelement gerichtetem Endkantenbereich aufweist.

Gemäß einem weiteren Aspekt schafft die Erfindung einen Bausatz zum Bilden eines Behälters umfassend eine Bauelementanordnung einer der zuvor genannten Ausgestaltungen mit vier Standardeckelementen und wenigstens vier Wandelementen.

Gemäß einem weiteren Aspekt schafft die Erfindung einen Bausatz für eine Gebäudekonstruktion, umfassend vier Eckelemente gemäß einer der zuvor erläuterten Ausgestaltungen und wenigstens zwei Wandelemente gemäß einer der zuvor erläuterten Ausgestaltungen.

Vorzugsweise umfasst der Bausatz wenigstens ein Türblatt zum Schließen einer zwischen zwei Türrahmenkantenausbildungen von Wandelementen oder Eckelementen gebildeten Türöffnung.

Es ist bevorzugt, dass die Sichtseite des Türblatts ebenfalls durch ein Sickenblech gebildet ist. Vorzugsweise sind die Sickenbleche von Türblatt und Wandelement entsprechend ansichtsgleich ausgebildet - wobei unterschiedliche Breiten vorgesehen sein können.

Gemäß einem weiteren Aspekt schafft die Erfindung eine Verwendung eines Wandelements nach einer der voranstehenden Ausgestaltungen, einer Bauelementanordnung nach einer der voranstehenden Ausgestaltungen oder eines Bausatzes nach einer der voranstehenden Ausgestaltungen zum Bilden einer Konstruktion aus der Gruppe, die einen Stauraumbehälter, einen Gartenbehälter, einen Terrassenbehälter, ein Brennholzregal, ein Gerätehaus, eine Freizeitbox, eine Grillgarage, eine Fahrradgarage, eine Mülltonnenbox und ein Hochbeet umfasst.

Gemäß einem weiteren Aspekt schafft die Erfindung einen Stauraumbehälter, Hochbeet, transportables Gebäude oder Gerätehaus, umfassend mehrere Wandelemente nach einer der voranstehenden Ausgestaltungen. Gemäß einem weiteren Aspekt schafft die Erfindung einen Stauraumbehälter, Hochbeet, transportables Gebäude oder Gerätehaus, umfassend eine Bauelementanordnung nach einer der voranstehenden Ausgestaltungen. Gemäß einem weiteren Aspekt schafft die Erfindung einen Stauraumbehälter, Holzregal, Hochbeet, transportables Gebäude oder Gerätehaus, gebildet aus einem Bausatz nach einer der voranstehenden Ausgestaltungen.

Die Bauelementanordnung gemäß Ausführungsformen der Erfindung hat somit eine Verbindungsvorrichtung zum Verbinden eines Wandelements mit einem weiteren Element zum Bilden eines Bereichs eines Behälters oder Gebäudes, umfassend
ein eine Sichtseite des Wandelements bildendes Sickenblech, welches wenigstens einen Sickenbereich mit wenigstens einem Sickenwandbereich,
vorzugsweise gebildet durch wenigstens eine Sicke mit einer ersten Sickenwand und einer zweiten Sickenwand, aufweist,
eine erste Kantenausbildung,
eine zweite Kantenausbildung,
wobei die erste und die zweite Kantenausbildung derart komplementär zueinander sind, dass sie, wenn an benachbarten Elementen des Behälters oder Gebäudes ausgebildet, ineinander eingreifend aneinander verbindbar sind,
wobei an dem Wandelement an einer parallel zu dem wenigstens einen Sickenbereich verlaufenden Seitenkante des Sickenblechs eine der ersten und zweiten Kantenausbildung ausgebildet ist und an dem mit dem Wandelement zu verbindenden Element die andere der ersten und zweiten Kantenausbildung ausgebildet ist,
wobei die erste Kantenausbildung einen, vorzugsweise gleich der ersten Sickenwand ausgebildeten, ersten Sickenwandbereich und einen sich auf der der Sichtseite gegenüberliegenden Seite weiter in Tiefenrichtung weg erstreckenden ersten sich zu einer Mitte des mit der ersten Kantenausbildung erstreckenden Elements hin öffnenden U-förmigen Profilbereich aufweist, und
wobei die zweite Kantenausbildung einen gleich der zweiten Sickenwand ausgebildeten zweiten Sickenwandbereich und einen auf der der Sichtseite gegenüberliegenden Seite weiter in Tiefenrichtung erstreckenden zweiten sich nach außen, weg von der Mitte des mit der zweiten Kantenausbildung versehenen Elements gerichtet öffnenden U-förmigen Profilbereich aufweist, der komplementär zu dem ersten Profilbereich derart ausgebildet ist, dass der erste Profilbereich beim ineinander Eingreifen der ersten und zweiten Kantenausbildung darin klemmend aufnehmbar ist.

Gemäß einem weiteren Aspekt schafft die Erfindung ein Verfahren zum Bilden eines Wandbereichs eines Behälters oder Gebäudes, unter Bereitstellen der Bauelementanordnung gemäß einer erfindungsgemäßen Ausgestaltung, umfassend
a) Herstellen eines Wandelements unter Bereitstellen eines eine Sichtseite des Wandelements bildenden Sickenblechs, welches wenigstens einen Sickenbereich mit wenigstens einem Sickenwandbereich, vorzugsweise gebildet durch wenigstens eine Sicke mit einer ersten Sickenwand und einer zweiten Sickenwand, aufweist,
b) Abkanten einer, vorzugsweise parallel zu dem wenigstens einen Sickenbereich verlaufenden, Seitenkante des Sickenblechs zum Bilden wahlweise einer ersten oder einer zweiten Kantenausbildung, wobei die erste und die zweite Kantenausbildung derart komplementär zueinander sind, dass sie, wenn an benachbarten Elementen des Behälters oder Gebäudes ausgebildet, ineinander eingreifend aneinander verbindbar sind,
c) Herstellen des weiteren Elements aus einem Blech unter Abkanten einer Seitenkante zum Bilden der anderen der ersten und zweiten Kantenausbildung, wobei zum Bilden der ersten Kantenausbildung in Schritt b) oder c) ein erster U-profilförmiger Bereich und unmittelbar anschließend daran ein erster Sickenwandbereich derart abgekantet werden, dass sich der erste U-profilförmige Bereich auf der der Sichtseite gegenüberliegenden Seite weiter in Tiefenrichtung weg erstreckt und sich zu einer Mitte des mit der ersten Kantenausbildung erstreckenden Elements hin öffnet und vorzugsweise dass der erste Sickenwandbereich ansichtsgleich der ersten Sickenwand ist,
   wobei zum Bilden der zweiten Kantenausbildung in Schritt c) oder b) ein zweiter U-profilförmiger Bereich und ein zweiter Sickenwandbereich derart abgekantet werden, dass sich der zweite U-profilförmige Bereich auf der der Sichtseite gegenüberliegenden Seite weiter in Tiefenrichtung weg erstreckt und sich zu einer Mitte des mit der zweiten Kantenausbildung erstreckenden Elements hin öffnet und vorzugsweise der zweite Sickenwandbereich gleich der zweiten Sickenwand ausgebildet ist,
d) Ineinanderschieben der U-profilförmigen Profilbereiche der ersten und zweiten Kantenausbildung, so dass sie klemmend ineinandergreifen,
e) Befestigen der Kantenausbildungen aneinander mittels mehrerer Befestiger, wie z.B. Schrauben.

Bevorzugte Ausgestaltungen der Erfindung betreffen eine Wandverbindung für ein (Garten-)Gerätehaus. Die Wandverbindung kann auch für andere Stauraumlösungen verwendet werden. Bevorzugte Ausgestaltungen der Erfindung betreffen die Herstellung von Wandelementen und deren Verbindung untereinander.

Bevorzugte Ausgestaltungen der Erfindung haben den Vorteil, dass in der Ansicht von außen auf die Sichtseite der Verbindungsstelle keine Fugen sichtbar sind.

Bevorzugte Ausgestaltungen der Erfindung haben den Vorteil, dass die Verbindung einfach steckbar ist und auch bereits ohne zusätzliche Befestiger, wie z.B. Schrauben sehr gut zusammenhält. Dies ist sehr vorteilhaft für eine einfache Vormontage. Insbesondere ergeben federnde Schenkel von U-förmigen Profilbereichen der Kantenausbildungen einen sehr guten Formschluss und/oder Reibschluss.

Bevorzugte Ausgestaltungen der Erfindung haben den Vorteil, dass die Kantenausbildungen sehr schnell auf einem Standard-Abkantbankautomaten (erhältlich beispielsweise von Salvagnini, Prima Power) hergestellt werden können. Wenngleich sie auch einfach auf einer manuellen Abkantbank hergestellt werden könnten; erfolgt die Herstellung bevorzugt automatisiert, was bei bevorzugten Ausgestaltungen der Erfindung mit sehr geringen Taktzeiten möglich ist.

Ausführungsbeispiele werden im Folgenden anhand der beigefügten Zeichnungen näher erläutert. Darin zeigt:
- Fig. 1: eine Draufsicht auf eine Wand eines Behälters oder eines Gehäuses, welche aus einer Bauelementanordnung gebildet ist, die ein aus Metallblech gebildetes Wandelement und wenigstens ein weiteres aus Metallblech gebildetes Element aufweist, welche mittels einer Verbindungsvorrichtung verbindbar sind;
- Fig. 2: den linken Bereich von Fig. 1, welcher eine Verbindung des Wandelements mit einem ersten Eckelement zeigt, in vergrößerter Darstellung;
- Fig. 3: den rechten Bereich von Fig. 1, welcher eine Verbindung des Wandelements mit einem zweiten Eckelement darstellt, in vergrößerter Darstellung;
- Fig. 4: das Detail IV aus Fig. 3 und Fig. 1 in vergrößerter Schnittdarstellung;
- Fig. 5: ein Sickenblech zum Bilden des Wandelements von Fig. 1 vor dem Abkanten von Kantenausbildungen;
- Fig. 6: eine Draufsicht auf ein Blech, aus dem durch Abkanten die Eckelemente von Fig. 1 - Fig. 3 gebildet werden;
- Fig. 7: eine Draufsicht auf ein erstes Ausführungsbeispiel des Wandelements in Form eines Standardwandelements, das an einer Seitenkante eine erstn Kantenausbildung und an der anderen Seitenkante eine zweite Kantenausbildung aufweist, wobei das in Fig. 7 dargestellte Ausführungsbeispiel des Wandelements als Mehrfachsickenwandelement ausgebildet ist;
- Fig. 8: eine Draufsicht auf ein zweites Ausführungsbeispiel des Wandelements, ebenfalls ausgebildet als Standardwandelement und hier ausgebildet als Mittensickenwandelement mit einer mittleren Sicke;
- Fig. 9: eine Draufsicht auf ein drittes Ausführungsbeispiel des Wandelements, ausgebildet als erstes Türseitenwandelement in Mehrfachsickenausbildung;
- Fig. 10: ein viertes Ausführungsbeispiel des Wandelements in Draufsicht, ausgebildet als erstes Türseitenwandelement in Mittensickenausbildung;
- Fig. 11: ein fünftes Ausführungsbeispiel des Wandelements in Draufsicht, ausgebildet als zweites Türseitenwandelement in Mehrfachsickenausbildung;
- Fig. 12: ein sechstes Ausführungsbeispiel des Wandelements in Draufsicht, ausgebildet als zweites Türseitenwandelement in Mittensickenausbildung;
- Fig. 13: ein siebtes Ausführungsbeispiel des Wandelements, ausgebildet als kürzeres erstes Türseitenwandelement in Mehrfachsickenausbildung;
- Fig. 14: ein achtes Ausführungsbeispiel des Wandelements, ausgebildet als kürzeres Türseitenwandelement mit nur einem einzelnen glatten äußeren Oberflächenbereich, wobei Sickenbereiche nur an den Seitenkanten ausgebildet sind;
- Fig. 15: ein neuntes Ausführungsbeispiel des Wandelements, ausgebildet als kürzeres zweites Türseitenwandelement in Mehrfachsickenausbildung;
- Fig. 16: ein zehntes Ausführungsbeispiel des Wandelements in Draufsicht, ausgebildet als kürzeres zweites Türseitenwandelement mit einem einzelnen glatten äußeren Oberflächenbereich, bei dem Sickenbereiche nur an den Seitenkanten ausgebildet sind;
- Fig. 17: eine Draufsicht auf ein erstes Ausführungsbeispiel eines Eckelements, ausgebildet als Standardeckelement mit einer ersten Kantenausbildung und einer zweiten Kantenausbildung;
- Fig. 18: eine Draufsicht auf ein zweites Ausführungsbeispiel des Eckelements, ausgebildet als erstes Türseiteneckelement mit einer ersten Kantenausbildung und einer zweiten Türrahmenkantenausbildung;
- Fig. 19: eine Draufsicht auf ein drittes Ausführungsbeispiel des Eckelements, ausgebildet mit einer zweiten Kantenausbildung und einer ersten Türrahmenkantenausbildung;
- Fig. 20: eine vordere Ansicht auf eine Wand eines Gebäudes in Form eines Gerätehauses, wobei die Wand aus einer Bauelementanordnung mit mehreren Wandelementen und Eckelementen und einer zweiflügeligen Tür ausgebildet ist;
- Fig. 21: eine Schnittdarstellung durch einen Schlossbereich der zweiflügeligen Tür von Fig. 20;
- Fig. 22: eine Vorderansicht auf ein weiteres Ausführungsbeispiel einer Wand für ein als Gerätehaus ausgebildetes Gebäude, welche Wand aus einer Bauelementanordnung mit mehreren Wandelementen und Eckelementen und mit einer einflügeligen Tür ausgebildet ist;
- Fig. 23: einen Schnitt in Draufsicht auf einen Schlossbereich der einflügeligen Tür von Fig. 22; und
- Fig. 24: einen Schnitt in Draufsicht auf einen Bandbereich der Tür gemäß einer der Ausführungen von Fig. 22 oder Fig. 20.

In den Figuren 1 - 4 ist ein Ausführungsbeispiel für eine Wand 10 für einen Behälter 12 oder ein Gebäude 14, beides zu verwenden als Stauraumlösung in Haus und Garten, dargestellt. Die Wand 10 ist aus einer Bauelementanordnung 18 gebildet, die wenigstens ein Wandelement 20 sowie wenigstens ein weiteres Element wie insbesondere ein Eckelement 22 aufweist. Das Wandelement 20 und das wenigstens eine weitere Element wie insbesondere das wenigstens eine Eckelement 22 sind mittels einer Verbindungsvorrichtung 24 miteinander verbunden.

Die Elemente 20, 22 der Bauelementanordnung 18 sind aus Metallblechen 26 gebildet, wobei ein Metallblech 26 zum Bilden des Wandelements 20 in Fig. 5 dargestellt ist und ein Metallblech 26 zum Bilden des Eckelements 22 in Fig. 6 dargestellt ist.

Figur 1 zeigt eine Draufsicht direkt von oben auf die im bestimmungsgemäßen Gebrauch vertikal anzuordnende Wand 10, wobei hier z. B. ein Wandelement 20 an einer ersten vertikal anzuordnenden Seitenkante 28 mit einem Eckelement 22 und an einer zweiten vertikal anzuordnenden Seitenkante 30 mit einem weiteren Eckelement 22 verbunden ist. Fig. 2 zeigt den linken Bereich von Fig. 1 mit der Verbindungsvorrichtung 24 an der ersten Seitenkante 28 in vergrößerter Darstellung, während Fig. 3 den rechten Bereich von Fig. 1 mit der Verbindungsvorrichtung 24 an der zweiten Seitenkante 30 in vergrößerter Darstellung zeigt. Fig. 4 zeigt das Detail IV von Fig. 1 und Fig. 3 in vergrößerter Schnittdarstellung.

Wie aus den Figuren 1 - 4 hervorgeht, weist die Verbindungsvorrichtung 24 jeweils an dem einen der zu verbindenden Elemente 20, 22 der Bauelementanordnung 18 eine erste Kantenausbildung 32 und an dem anderen der zu verbindenden Elemente 20, 22 der Bauelementanordnung 18 eine zweite Kantenausbildung 34 auf. Die Kantenausbildungen 32, 34 sind durch Abkantungen der Seitenkanten 28, 30 der Metallbleche 26 der Elemente 20, 22 der Bauelementanordnung 18 gebildet und sind derart komplementär zueinander, dass sie beim Verbinden der Elemente 20, 22 ineinander eingreifen.

Bei der dargestellten Ausgestaltung weist die Verbindungsvorrichtung 24 weiter Öffnungen 36 für Befestiger wie insbesondere Schrauben 38 auf. Die Öffnungen 36 können als runde Bohrlöcher 36a und/oder als Langlöcher 36b ausgebildet sein (siehe hier insbesondere Fig. 4 und Fig. 6).

Das Wandelement 20 ist aus einem Sickenblech 40 gebildet, welches eine Sichtseite 42 des durch das Wandelement 20 zu bildenden Wandbereichs 44 des Behälters 12 bzw. Gebäude 14 bildet. Das Sickenblech 40 weist wenigstens einen äußeren Oberflächenbereich 46 sowie wenigstens einen Sickenbereich 48 auf.

Bei dem in den Figuren 1 - 4 dargestellten Ausführungsbeispiel des Wandelements 20 ist eine Reihe von Sicken 50 vorgesehen, welche mehrere Sickenbereiche 48 bilden.

Jeder Sickenbereich 48 und jede Sicke 50 erstreckt sich entlang der in bestimmungsgemäßen Gebrauch vertikalen Richtung quer über das Sickenblech 40.

Jede Sicke 50 weist wenigstens eine erste Sickenwand 52 und eine zweite Sickenwand 54 auf. Jede Sicke 50 ist noch mit einem zwischen den Sickenwänden 52, 54 angeordneten Sickengrund 56 versehen.

Die mehreren, jeweils durch eine Sicke 50 getrennten äußeren Oberflächenbereiche 46 weisen jeweils eine äußere Oberfläche 58 auf, die alle auf einer Ebene liegen, welche im Folgenden als Sichtseitenebene 60 bezeichnet wird.

Die erste Sickenwand 52 und die zweite Sickenwand 54 erstrecken sich in einer Tiefenrichtung von der Sichtseitenebene 60 weg, wobei vorzugsweise die Sickenwände 52, 54 nicht in 90°, sondern mit schrägem Winkel geneigt verlaufen. Die erste Sickenwand 52 und die zweite Sickenwand 54 sind bezüglich einer Mittelebene durch die Sicke 50 spiegelbildlich ausgebildet und dementsprechend entgegengesetzt geneigt. Der Sickengrund 56 befindet sich somit gegenüber der Sichtseitenebene 60 in Tiefenrichtung zurückversetzt. Beispielsweise ist die Oberfläche des Sickengrunds 56 gegenüber der Sichtseitenebene 60 um einen Abstand von 2 mm bis 21 mm, vorzugsweise 8 mm bis 12 mm und am meisten bevorzugt 10 mm zurückversetzt.

Wie man insbesondere Fig. 4 entnehmen kann, weist die erste Kantenausbildung einen sich von der Sichtseitenebene 60 in Tiefenrichtung erstreckenden ersten Sickenwandbereich 62 und einen ersten U-förmigen Profilbereich 64 auf.

Der erste Sickenwandbereich 62 ist entsprechend wie die erste Sickenwand 52 ausgebildet. Insbesondere erstreckt er sich mit einer gleichen Neigung wie die erste Sickenwand 52 und ist vergleichbar dimensioniert.

Der erste U-förmige Profilbereich weist einen ersten Schenkel 64a, einen Steg 64b und einen zweiten Schenkel 64c auf. Der erste U-förmige Profilbereich 64 öffnet sich zu einer Mitte des Wandelements 20 hin.

Der erste Schenkel 64a erstreckt sich im Wesentlichen parallel zu der Sichtseitenebene 60 und wie der Sickengrund 56 zurückversetzt zu dieser und erstreckt sich von dem ersten Sickenwandbereich 62 in Richtung nach außen, also weg von der Mitte des Wandelements 20 gerichtet. Der erste Schenkel 64a ist bei den dargestellten Ausführungsformen so lang ausgebildet, dass bei Verbindung der Elemente 20, 22 mittels der Verbindungsvorrichtung 24 ein Teil davon nach außen hin sichtbar ist, der in seiner Länge der Länge des Sickengrunds 56 entspricht.

Der Steg 64b erstreckt sich vom Ende des ersten Schenkels 64a in Tiefenrichtung. Bei dem dargestellten Ausführungsbeispiel erstreckt sich der Steg 64b im Wesentlichen senkrecht zu der Sichtseitenebene 60.

Der zweite Schenkel 64c erstreckt sich von dem Steg 64b im Wesentlichen parallel zu der Sichtseitenebene 60 zurück zu der Mitte des entsprechenden Elements 20, 22 hingerichtet, an dem die erste Kantenausbildung 32 ausgebildet ist.

Die erste Kantenausbildung 32 ist an der ersten Seitenkante 28 ausgebildet, die sich im Wesentlichen parallel zu den Sicken 50 erstreckt.

Der im bestimmungsgemäßen Gebrauch bei Verbindung der Elemente 20, 22 sichtbare Teil der ersten Kantenausbildung 32, also hier insbesondere der erste Sickenwandbereich 62 und der sichtbare Bereich des ersten Schenkels 64a bilden einen Sickenbereich 48, der ansichtsgleich zu dem entsprechenden Bereich der jeweiligen Sicke 50 des Wandelements 20 ist.

Die zweite Kantenausbildung 34 weist einen sich von der Sichtseitenebene 60 in einer Tiefenrichtung erstreckenden zweiten Sickenwandbereich 66 und einen zweiten U-förmigen Profilbereich 68 auf.

Der zweite Sickenwandbereich 66 erstreckt sich ansichtsgleich wie die zweite Sickenwand 54 einer Sicke 50 bis zu einer von der Sichtseitenebene 60 zurückversetzten Linie, die im Wesentlichen auf Höhe der Oberfläche des Sickengrunds 56 liegt.

Der zweite U-förmige Profilbereich 68 ist komplementär zu dem ersten U-förmigen Profilbereich 64 so ausgebildet, dass der erste U-förmige Profilbereich 64 darin klemmend aufgenommen werden kann. Der zweite U-förmige Profilbereich 68 öffnet sich zu der Mitte des Elements 20, 22 hin, an der die zweite Kantenausbildung 34 ausgebildet ist. Ist somit die zweite Kantenausbildung 34 an dem Wandelement 20 ausgebildet, so öffnet sich der zweite U-förmige Profilbereich 68 zu einem mittleren Bereich des Wandelements 20 hin.

Der zweite U-förmige Profilbereich 68 weist einen ersten Schenkel 68a, einen Steg 68b und einen zweiten Schenkel 68c auf.

Die erste Schenkel 68a des zweiten U-förmigen Profilbereichs 68 ist zu der Sichtseitenebene 60 derart in Tiefenrichtung zurückversetzt, dass dessen von der Sichtseitenebene 60 abgewandte Oberfläche etwa auf Höhe der Oberfläche des Sickengrund 56 liegt. Der erste Schenkel 68a des zweiten U-förmigen Profilbereichs 68 ist gegenüber einem entsprechenden äußeren Oberflächenbereich 46 um etwa 180° zurückgebogen; mit anderen Worten erstreckt sich der erste Schenkel 68a des zweiten U-förmigen Profilbereichs 68 von dem zweiten Sickenwandbereich 66 aus hin zu der Mitte des Elements 20, 22, an dem die zweite Kantenausbildung 34 ausgebildet ist.

Der Steg 68b des zweiten U-förmigen Profilbereichs 68 erstreckt sich von dem Ende des ersten Schenkels 68a des zweiten U-förmigen Profilbereichs 68 aus in einer Tiefenrichtung. Vorzugsweise erstreckt sich der Steg 68b des zweiten U-förmigen Profilbereichs 68 im Wesentlichen senkrecht zu der Sichtseitenebene 60.

Der zweite Schenkel 68c des zweiten U-förmigen Profilbereichs 68 erstreckt sich von dem Ende des Stegs 68b des zweiten U-förmigen Profilbereichs 68 im Wesentlichen parallel zu der Sichtseitenebene 60 nach außen, d. h. weg von der Mitte des Elements 20, 22, in dem die zweite Kantenausbildung 34 ausgebildet ist. Der Abstand zwischen dem ersten Schenkel 68a und dem zweiten Schenkel 68c des zweiten U-förmigen Profilbereichs 68 ist derart bemessen, dass der erste U-förmige Profilbereich 64 mit dessen ersten Schenkel 64a, Steg 64b und zweitem Schenkel 64c darin spielfrei und aufgrund der Elastizität des Metallblechs und der entsprechenden federnden Ausgestaltung der U-förmigen Profilbereiche 64, 68 klemmend darin aufnehmbar ist. Es wird also ein Klemmkraft zwischen den ineinander eingreifenden U-förmigen Profilbereichen 64, 68 ausgeübt.

Die zweite Kantenausbildung 34 ist an der zweiten Seitenkante 30 ausgebildet, die parallel zu den entsprechenden Sicken 50 verläuft. Der zweite Sickenwandbereich 66 ist entsprechend wie die zweite Sickenwand 54 ausgebildet, sodass auch die zweite Kantenausbildung 34 einen Bereich einer Sicke 50 gleicht und somit einen Sickenbereich 48 bildet.

Ist die Verbindungsvorrichtung 24 zusammengesetzt, so sehen der erste Sickenwandbereich 62, der sichtbare Teil des ersten Schenkels 64a des ersten U-förmigen Profilbereichs 64 und der zweite Sickenwandbereich 66 wie eine Sicke 50 aus. Die Trennlinie zwischen den Elementen 20, 22 befindet sich am Grund, verdeckt unterhalb des zweiten Sickenwandbereich 66, sodass von außen keine Trennfuge sichtbar ist. Durch die klemmende Aufnahme der U-förmigen Profilbereiche 64, 68 ineinander klemmen die Elemente 20, 22 bereits nach dem Zusammenfügen aneinander, sodass eine leichte Vormontage möglich ist, um dann zur Endmontage die Schrauben 38 oder sonstigen Befestiger einzusetzen.

Die Kantenausbildungen 32, 34 weisen jeweils nur vier Biegungen 70a - 70d auf die allesamt mittels einer Abkantbank und insbesondere automatisiert mittels eines Abkantbankautomaten an den in Fig. 5 und Fig. 6 dargestellten Metallblechen 26 leicht herstellbar sind.

Ein Bausatz 72 zum Bilden des Behälters 12 oder des Gebäudes 14 weist Bauelementanordnungen 18 derart auf, dass zumindest vier Ecken 96 durch Eckelemente 22 gebildet werden können und alle vorzusehenden Wände 10 durch Wandelemente 20, eventuell noch zu versehen mit Türen 100, gebildet werden können.

Im Folgenden werden mögliche Elemente eines solchen Bausatzes 72 anhand der Darstellungen in den Figuren 7 - 19 näher erläutert. Darin zeigen die Figuren 7 - 16 unterschiedliche Ausführungsformen von Wandelementen 20, von denen jeweils auch mehrere in dem Bausatz 72 vorgesehen sein können, während die Figuren 17 - 19 unterschiedliche mögliche Ausführungen von Eckelementen 20 zeigen.

Die Figuren 7 und 8 zeigen eine erste und eine zweite Ausführungsform des Wandelements 20, ausgebildet als Standardwandelement 64, bei denen beide in bestimmungsgemäßen Gebrauch vertikal anzuordnenden Seitenkanten 28, 30 mit den Kantenausbildungen 32, 34 versehen sind. Die erste Seitenkante 28 ist dabei mit der ersten Kantenausbildung 32 versehen und die zweite Seitenkante 30 ist mit der zweiten Kantenausbildung 34 versehen.

Die in den Figuren 7 und 8 dargestellten Ausführungsformen der Standardwandelemente 74 weisen eine einheitliche Länge L, hier z. B. 480 mm - selbstverständlich ist dies nur ein Beispiel - auf.

Das Ausführungsbeispiel von Fig. 7 ist als Mehrfachsickenwandelement 76 ausgebildet, bei dem eine Reihe von Sicken 50 in vorbestimmten Abstand vorgesehen sind.

Das Ausführungsbeispiel von Fig. 8 ist als Mittensickenwandelement 78 mit nur einer mittleren Sicke 50 ausgebildet.

Die jeweiligen Sicken 50 sind bei den dargestellten Wandelementen 20 bspw. derart ausgebildet, dass die nach innen weisende Fläche des Sickengrunds 56 um einen ersten Abstand, hier bspw. 10 mm von der Sichtseitenebene 60 in Tiefenrichtung zurückversetzt ist. Der erste Schenkel 64a, 68a der U-förmigen Profilbereiche 64, 68 der Kantenausbildungen 32, 34 ist um einen zweiten Abstand von der Sichtseitenebene 60 in Tiefenrichtung versetzt, der geringfügig kleiner als der erste Abstand sein kann. Hier beträgt der zweite Abstand bspw. 9,5 mm. Die Länge des ersten Schenkels 68a des zweiten U-förmigen Profilbereichs 68, welcher die Einstecktiefe der Kantenausbildungen 32, 34 ineinander definiert liegt bspw. im Bereich von 5 mm - 25 mm und ist hier etwa 10,5 mm.

Die Figuren 9 und 10 zeigen ein zweites und ein drittes Ausführungsbeispiel für das Wandelement 20, die beide als (hier längeres) erstes Türseitenwandelement 80 ausgebildet sind. Bei dem ersten Türseitenwandelement 80 ist an der ersten Seitenkante 28 die erste Kantenausbildung 32 ausgebildet. An der zweiten Kantenseite 30 ist jedoch nicht die zweite Kantenausbildung 34 ausgebildet, sondern eine zweite Türrahmenkantenausbildung 82. Die zweite Türrahmenkantenausbildung 82 weist wie die zweite Kantenausbildung 34 den zweiten Sickenwandbereich 66 und bei dem dargestellten Ausführungsbeispielen auch einen einen Bereich des Sickengrunds 56 simulierenden Profilbereich auf. Weiter weist die zweite Türrahmenkantenausbildung 82 einen L-förmigen Profilbereich 84 auf, von dem sich ein Schenkel in Tiefenrichtung und ein weiterer, die Endkante bildender Schenkel weg von der Mitte des Wandelements 20 erstreckt. Der L-förmige Profilbereich 84 dient als Türrahmen einer Tür, wie dies hiernach noch näher erläutert wird.

Das erste Türseitenwandelement 82 von Fig. 9 ist als Mehrfachsickenwandelement 76 ausgebildet, während das erste Türseitenwandelement 82 von Fig. 10 als Mittensickenwandelement 78 ausgebildet ist. Die Wandelemente 20 der Figuren 9 und 10 können bspw. als linke Türseitenwandelemente, links von einer Tür 100 (siehe Fig. 20 und 22), verwendet werden.

Die Figuren 11 und 12 zeigen Ausführungsformen des Wandelements 20, welche als zweite Türseitenwandelemente 86 ausgebildet sind, die entsprechend bspw. als rechte Türseitenwandelemente verwendet werden können. Die zweite Türseitenwandelemente 86 weisen an der ersten Seitenkante 28 eine erste Türrahmenkantenausbildung 88 und an der zweiten Seitenkante 30 die zweite Kantenausbildung 34 auf. Die erste Türrahmenkantenausbildung 88 weist den ersten Sickenwandbereich 62, optional auch einen Profilbereich, der einen Teil des Sickengrunds 56 simuliert, und den L-förmigen Profilbereich 84 auf, der hier spiegelbildlich zu dem L-förmigen Profilbereich 84 der zweiten Türrahmenkantenausbildung 82, wie sie zuvor erläutert worden ist, ausgebildet und angeordnet ist. Insgesamt kann die erste Türrahmenkantenausbildung 88 spiegelbildlich zu der zweiten Türrahmenkantenausbildung 82 ausgebildet sein. Fig. 11 zeigt wiederum die Ausführung des zweiten Türseitenwandelements 86 als Mehrfachsickenwandelement 76, während Fig. 12 die Ausführung als Mittensickenwandelement 78 zeigt.

Der die Endkante bildende Schenkel des L-förmigen Profilbereichs 84 kann bei allen Türrahmenkantenausbildungen 82, 88 zurückgefaltet sein, wobei ein Profilblech 114 zur Verstärkung des Türrahmenbereichs darin eingesteckt sein kann (gezeigt in den Fig. 24 und 25).

Die Figuren 13 und 14 zeigen entsprechende kürzere Varianten des ersten Türseitenwandelements 80, welche bspw. nur halb so lang wie die in den Figuren 9 und 10 dargestellten Ausführungen des ersten Türseitenwandelements 80 ausgebildet sind. Fig. 13 zeigt dabei wiederum die Ausbildung als Mehrfachsickenwandelement 76. Fig. 14 zeigt, dass bei einem Wandelement 20 des Bausatzes 72 auch nur ein einzelner äußerer Oberflächenbereich 46 vorhanden sein kann, wobei lediglich an den Seitenkanten 28, 30 Sickenbereiche 48 ausgebildet sind, die bei bestimmungsgemäßer Verwendung eine Sicke 50 simulieren. Die Figuren 15 und 16 zeigen entsprechend Wandelemente 20, die als kürzere zweite Türseitenwandelemente 86 ausgebildet sind, wobei wiederum Fig. 15 die Variante als Mehrfachsickenwandelement 76 und Fig. 16 die Variante mit nur an den Seiten gebildeten Sickenbereichen 48 und mittlerem glatten Oberflächenbereich 46.

Fig. 17 zeigt eine erste Ausführungsform des Eckelements 22, ausgebildet als Standardeckelement 90. Fig. 18 zeigt eine Ausführungsform des Eckelements 22, ausgebildet als erstes Türseiteneckelement 92. Fig. 19 zeigt eine Ausführungsform des Eckelements, ausgebildet als zweites Türseiteneckelement 94.

Alle Ausführungsformen des Eckelements 22, 90, 92, 94 sind aus einem wie in Fig. 6 dargestellten Metallblech 26 durch Abkanten gebildet. Dabei wird eine Ecke 96 durch einen L-förmig gewinkelten Bereich 98 mit einem ersten Schenkel 98a und einem zweiten Schenkel 98b gebildet.

An dem freien Ende des ersten Schenkels 98a ist bei dem Standardeckelement 90, welches in Fig. 17 dargestellt ist, die erste Kantenausbildung 32 ausgebildet, bei dem ersten Türseiteneckelement 92, welches in Fig. 18 dargestellt ist, die erste Türrahmenkantenausbildung 88 und bei dem zweiten Türseiteneckelement 94, die in Fig. 19 dargestellt ist, wiederum die erste Kantenausbildung 32 ausgebildet.

An dem zweiten Schenkel 98b des L-förmig gewinkelten Bereichs 98 ist bei dem in Fig. 17 dargestellten Standardeckelement 90 die zweite Kantenausbildung 34 ausgebildet, bei dem ersten Türseiteneckelement 92, welches in Fig. 18 dargestellt ist, ebenfalls die zweite Kantenausbildung 34 ausgebildet und bei dem zweiten Türseiteneckelement 94, welches in Fig. 19 dargestellt ist, die zweite Türrahmenkantenausbildung 82 ausgebildet. Die Kantenausbildungen 32, 34 und die Türrahmenkantenausbildungen 82, 88 sind bei allen Wandelementen 20 und Eckelementen 22 des gleichen Bausatzes 72 gleich ausgebildet, und es kann für weitere Einzelheiten auf die obige Beschreibung verwiesen werden.

Soll z. B. ein Behälter 12 für Stauraumlösungen, wie bspw. einer Terrassenbox, ein Hochbeet oder dergleichen gebildet werden, enthält der Bausatz 72 vier Standardeckelemente 90 und wenigstens vier Standardwandelemente 74.

Es ist aus den Figuren 1, 7 und 8 leicht ersichtlich, dass nicht nur Wandelemente 20 mit Eckelementen 22 mittels der Verbindungsvorrichtung 24 verbindbar sind, sondern dass auch zwei benachbarte Wandelemente 20 miteinander verbindbar sind. Ein konkretes Beispiel hierfür ist in Fig. 22 wiedergegeben, wo links und rechts der Tür 100 jeweils ein Wandbereich aus einem Standardwandelement 74 und einem damit mittels der Verbindungsvorrichtung 24 verbundenen Türseitenwandelement 80, 86 gebildet ist.

Ein Bausatz 72 für einen rechteckigen Behälter 12 kann somit bspw. sechs Standardwandelemente 74 aufweisen. Zusätzlich weist der Bausatz 72 für einen Behälter 12 hier nicht näher dargestellte Bauelemente zum Bilden eines Unterteils und eines Deckels mit Rahmenelementen auf, die in einer Form ausgebildet sein können, dass die oberen und unteren Enden der Eckelemente 22 daran durch Stecken oder dergleichen befestigbar sind, wie dies grundsätzlich bei derartigen Behältern 12 bekannt ist.

Auch enthält beispielsweise ein Bausatz 72 für ein Regal für Holz oder dergleichen zwei der in Fig. 1 dargestellten Bauelementanordnungen 18, die die Seitenwände des Regals bilden, und weitere Rahmenelemente oder ein Oberteil und ein Unterteil zum Bilden der weiteren Elemente des Regals.

Soll dagegen ein Gebäude 14 gebildet werden, dann weist der Bausatz 72 bspw. vier Eckelemente 22 und wenigstens zwei Standardwandelemente 74 auf. Unter Komplementierung einer entsprechenden Dachkonstruktion die auf jede dem Fachmann bekannte Art und Weise derart ausgebildet sein kann, dass die oberen Enden der Eckelemente 22 damit verbunden werden können, lässt sich bspw. eine Fahrradgarage mit zwei Seitenwänden bilden, die an beiden Seiten offen ist. Soll noch eine dritte Seite geschlossen werden, enthält der Bausatz 72 eine entsprechende Anzahl von weiteren Standardwandelementen 74 zum Bilden einer Rückwand.

Weiter kann der Bausatz für das Gebäude 14 auch mit einer Tür 100 versehen sein. Ausführungsbeispiele hierfür werden im Folgenden anhand der Fig. 20 - 24 näher erläutert.

Fig. 20 zeigt ein Beispiel für eine Wand 10 eines Gebäudes 14, wie bspw. eines Geräteschuppens oder Gartenhaus oder Gerätehaus oder dergleichen, wobei die Wand 10 neben zwei Standardeckelementen 90 ein erstes Türseitenwandelement 80 gemäß Fig. 9 und ein zweites Türseitenwandelement 86 gemäß Fig. 11 zum Bilden eines Türrahmens aufweist, in dem ein Standflügel 102 und ein Gangflügel 104 der hier zweiflügelig ausgebildeten Tür 100 gehalten sind.

Die Ausbildung der Bandseiten von Standflügel 102 und Gangflügel 104 ist in der Schnittdarstellung in Fig. 24 angedeutet, während die Ausbildung des Schlossbereichs von Standflügel 102 und Gangflügel 104 in der Schnittdarstellung von Fig. 21 dargestellt ist.

Fig. 22 zeigt eine entsprechende Ausbildung der Wand 10 mit der Tür 100 in einflügeliger Ausbildung, wobei nur ein einzelnes Türblatt 108 in dem Türrahmen angeordnet ist. Die Türseitenwandelemente 80, 86 können hier als kürzere Version, wie in Fig. 13 und Fig. 15 dargestellt ausgebildet sein, wobei zwischen diesen und den Eckelementen 22 jeweils noch ein Standardwandelement 74 angeordnet sein kann. Der Schlossbereich der Tür 100 in der einflügeligen Version ist in Fig. 23 dargestellt, während der Bandbereich wiederrum Fig. 24 entnehmbar ist.

Wie den Schnittdarstellungen der Fig. 21, 23 und 24 entnehmbar, können die Türblätter 108, die den einzigen Flügel der Tür 100 in einflügeliger Ausbildung oder die Standflügel 102 und Gangflügel 104 in der zweiflügeligen Ausbildung bilden, ebenfalls aus Metallblech gebildet sein, wobei ein Sickenblech 40 die äußere Ansichtsseite des Türblattes 108 bildet und ein weiteres Sickenblech eine Innenseite des Türblattes bildet. In einem breiter ausgeführten Rahmenbereich 110 des Türblattes 108 können das Schloss 112 oder ein nicht dargestellter Mechanismus zum Feststellen des Standflügels 102 angeordnet sein. Die Türrahmenkantenausbildungen 88, 82 sind jeweils durch ein Profilblech 114 verstärkt, damit die Lasten der Türblätter 108 besser aufgenommen werden können.

Aufgrund des modularen Aufbaus der Bauelementanordnungen 18 kann eine Vielzahl von weiteren Bausätzen 72 zum Ausbilden ganz unterschiedlicher Wände 10 für eine Reihe von Stauraumlösungen, einschließlich Gartenhäuser, Grillgaragen, Hochbeete, Terrassenboxen zur Aufnahme von Stuhlauflagen usw., zusammengestellt werden.

Die Metallbleche 26 der Elemente 20, 22 der Bauelementanordnung 18 bzw. des Bausatzes 72 können z. B. durch verzinkte Stahlbleche oder auch sonstige Metallbleche aus irgendeinem entsprechend geeigneten Material gebildet sein.

Vorzugsweise sind die Elemente 20, 22 pulverbeschichtet, sodass die Farbe des Behälters 12 bzw. Gebäudes 14 oder Einzelteilen davon frei wählbar ist.

Es sind somit eine Verbindungsvorrichtung (24) und ein Verbindungsverfahren zum Verbinden eines aus Metallblech (26) gebildeten Wandelements (20) mit einem weiteren aus Metallblech gebildeten Element (20, 22) beschrieben worden, wobei eine erste Kantenausbildung (32) an dem einen Element (20, 22) und eine zweite Kantenausbildung (32) an dem anderen Element (22, 20) derart komplementär zueinander sind, dass sie ineinander eingreifend aneinander verbindbar sind, wobei die Kantenausbildung (32, 34) jeweils einen Sickenwandbereich (62) und einen sich auf der der Sichtseite gegenüberliegenden Seite weiter in Tiefenrichtung weg erstreckenden U-förmigen Profilbereich (64, 68) aufweisen, wobei die Profilbereiche (64, 68) komplementär zueinander derart ausgebildet sind, dass ein erster U-förmige Profilbereich (64) beim ineinander Eingreifen der ersten und zweiten Kantenausbildung (32, 34) in einem zweiten U-förmigen Profilbereich (68) klemmend aufnehmbar ist.

Um eine einfach und kostengünstig in Großserie herstellbare und optisch ansprechende Stauraumlösung für Haus, Balkon, Terrasse und Garten zu schaffen, sind eine Verbindungsvorrichtung (24) und ein Verbindungsverfahren zum Verbinden eines aus Metallblech (26) gebildeten Wandelements (20) mit einem weiteren aus Metallblech gebildeten Element (20, 22) beschrieben worden, wobei eine erste Kantenausbildung (32) an dem einen Element (20, 22) und eine zweite Kantenausbildung (32) an dem anderen Element (22, 20) derart komplementär zueinander sind, dass sie ineinander eingreifend aneinander verbindbar sind, wobei die Kantenausbildung (32, 34) jeweils einen Sickenwandbereich (62) und einen sich auf der der Sichtseite gegenüberliegenden Seite weiter in Tiefenrichtung weg erstreckenden U-förmigen Profilbereich (64, 68) aufweisen, wobei die Profilbereiche (64, 68) komplementär zueinander derart ausgebildet sind, dass ein erster U-förmige Profilbereich (64) beim ineinander Eingreifen der ersten und zweiten Kantenausbildung (32, 34) in einem zweiten U-förmigen Profilbereich (68) klemmend aufnehmbar ist.

### Bezugszeichenliste:

- 10: Wand
- 12: Behälter
- 14: Gebäude
- 18: Bauelementanordnung
- 20: Wandelement
- 22: Eckelement
- 24: Verbindungsvorrichtung
- 26: Metallblech
- 28: erste Seitenkante
- 30: zweite Seitenkante
- 32: erste Kantenausbildung
- 34: zweite Kantenausbildung
- 36: Öffnung
- 36a: Bohrung
- 36b: Langloch
- 38: Schraube
- 40: Sickenblech
- 42: Sichtseite
- 44: Wandbereich
- 46: äußerer Oberflächenbereich
- 48: Sickenbereich
- 50: Sicke
- 52: erste Sickenwand
- 54: zweite Sickenwand
- 56: Sickengrund
- 58: äußere Oberfläche
- 60: Sichtseitenebene
- 62: erster Sickenwandbereich
- 64: erster U-förmiger Profilbereich
- 64a: erster Schenkel (erster U-förmiger Profilbereich)
- 64b: Steg (erster U-förmiger Profilbereich)
- 64c: zweiter Schenkel (erster U-förmiger Profilbereich)
- 66: zweiter Sickenwandbereich
- 68: zweiter U-förmiger Profilbereich
- 68a: erster Schenkel
- 68b: Steg
- 68c: zweiter Schenkel
- 70a: erste Biegung
- 70b: zweite Biegung
- 70c: dritte Biegung
- 70d: vierte Biegung
- 72: Bausatz
- 74: Standardwandelement
- 76: Mehrfachsickenwandelement
- 78: Mittensickenwandelement
- 80: erstes Türseitenwandelement
- 82: zweite Türrahmenkantenausbildung
- 84: L-förmiger Profilbereich
- 86: zweites Türseitenwandelement
- 88: erste Türrahmenkantenausbildung
- 90: Standardeckelement
- 92: erstes Türseiteneckelement
- 94: zweites Türseiteneckelement
- 96: Ecke
- 98: L-förmig gewinkelter Bereich
- 98a: erster Schenkel
- 98b: zweiter Schenkel
- 100: Tür
- 102: Standflügel
- 104: Gangflügel
- 108: Türblatt
- 110: Rahmenbereich
- 112: Schloss
- 114: Profilblech

## Patentansprüche

1. Bauelementanordnung (18) zum Bilden eines Bereichs eines Behälters (12) oder Gebäudes (14), umfassend wenigstens ein Wandelement (20) zum Bilden eines Wandbereichs des Behälters (12) oder Gebäudes (14) und wenigstens ein mit dem Wandelement (20) zu verbindendes weiteres Element (20, 22),
wobei das Wandelement (20) ein eine Sichtseite des Wandelements (20) bildendes Sickenblech (40) umfasst, welches wenigstens einen äußeren Oberflächenbereich (46), dessen Oberfläche eine Sichtseitenebene (60) definiert, und gegenüber dem äußeren Oberflächenbereich (46) in einer Tiefenrichtung zurückversetzte Sickenbereiche (48) mit wenigstens einer sich in eine Tiefenrichtung erstreckenden Sickenwand (52, 54, 62, 66) aufweist,
wobei wenigstens ein Sickenbereich (48) des Sickenblechs (40) als Sicke (50) mit einer ersten Sickenwand (52), einer zweiten Sickenwand (54) und einem sich parallel zur Sichtseitenebene (60) zurückversetzt zwischen der ersten und der zweiten Sickenwand (52, 54) erstreckenden Sickengrund (56) ausgebildet ist, wobei an wenigstens einer parallel zu der Erstreckungsrichtung des Sickenbereichs (48) verlaufenden Seitenkante (28, 30) des Sickenblechs (40) eine der Kantenausbildungen (32, 34) aus der Gruppe ausgebildet ist,
die eine erste Kantenausbildung (32) und eine zweite Kantenausbildung (34), die derart komplementär zueinander sind, dass sie, wenn an benachbarten Elementen (20, 22) des Behälters (12) oder Gebäudes (14) ausgebildet, ineinander eingreifend aneinander verbindbar sind, umfasst,
wobei die erste Kantenausbildung (32) einen sich von der Sichtseitenebene (60) in Tiefenrichtung erstreckenden ersten Sickenwandbereich (62) und einen ersten U-förmigen Profilbereich (64) aufweist, von dem sich ein erster Schenkel (64a) gegenüber der Sichtseitenebene (60) in Tiefenrichtung zurückversetzt im Wesentlichen parallel zu der Sichtseitenebene (60) erstreckt, ein Steg (64b) sich von dem ersten Schenkel (64a) ausgehend weiter in Tiefenrichtung erstreckt und ein zweiter Schenkel (64c) von dem Steg (64b) ausgehend im Wesentlichen parallel zu der Sichtseitenebene (60) erstreckt, wobei der erste U-förmige Profilbereich (64) sich zu einer Mitte des mit der ersten Kantenausbildung (32) versehenen Elements (20, 22) hin öffnet, und
wobei die zweite Kantenausbildung (34) einen sich von der Sichtseitenebene (60) in Tiefenrichtung erstreckenden zweiten Sickenwandbereich (66) und einen zweiten U-förmigen Profilbereich (68) aufweist, von dem ein erster Schenkel (68a) gegenüber der Sichtseitenebene (60) zurückversetzt sich im Wesentlichen parallel zu der Sichtseitenebene (60) erstreckt, ein Steg (68b) sich von dem ersten Schenkel (68a) ausgehend weiter in Tiefenrichtung erstreckt und ein zweiter Schenkel (68c) sich von dem Steg (68b) ausgehend im Wesentlichen parallel zu der Sichtseitenebene (60) erstreckt, wobei der zweite U-förmige Profilbereich (68) sich nach außen, weg von der Mitte des mit der zweiten Kantenausbildung (34) versehenen Elements (20, 22) gerichtet öffnet und komplementär zu dem ersten U-förmigen Profilbereich (64) derart ausgebildet ist, dass der erste U-förmige Profilbereich (64) beim ineinander Eingreifen der ersten und zweiten Kantenausbildung (32, 34) darin klemmend aufnehmbar ist,
wobei der erste Sickenwandbereich (62) entsprechend der ersten Sickenwand (52) ausgebildet ist und der zweite Sickenwandbereich (66) entsprechend der zweiten Sickenwand (54) ausgebildet ist,
wobei das Sickenblech (40) an der mit dem weiteren Element (20, 22) zu verbindenden Seite mit der einen der ersten und zweiten Kantenausbildung (32, 34) versehen ist und das weitere Element (20, 22) an der mit dem Wandelement (20) zu verbindenden Seite mit der anderen der ersten und zweiten Kantenausbildung (32, 34) versehen ist,
wobei der erste Schenkel (68a) des zweiten U-förmigen Profilbereichs (68) unmittelbar anschließend an den zweiten Sickenwandbereich (66) in Richtung zur Mitte des mit der zweiten Kantenausbildung (34) versehenen Elements (20, 22) zurückgebogen ist und der erste Schenkel (64a) des ersten U-förmigen Profilbereichs (64) unmittelbar anschließend an den ersten Sickenwandbereich (62) sich in Richtung von der Mitte des mit der ersten Kantenausbildung (32) versehenen Elements (20, 22) weg erstreckt und
wobei der erste Schenkel (64a) des ersten U-förmigen Profilbereichs (64) der ersten Kantenausbildung (32) länger ausgebildet ist als der erste Schenkel (68) des zweiten U-förmigen Profilbereichs (68) der zweiten Kantenausbildung (34) derart, dass bei bestimmungsgemäßer Verbindung der ersten Kantenausbildung (32) und der zweiten Kantenausbildung (34) zum Verbinden benachbarter Elemente (20, 22) der erste Schenkel (64a) der ersten Kantenausbildung (32) zum Bilden eines zum Sickengrund (56) ansichtsgleichen Sickengrundbereichs zwischen dem ersten Sickenwandbereich (62) und dem zweiten Sickenwandbereich (66) sichtbar ist.

2. Bauelementanordnung (18) nach Anspruch 1, **dadurch gekennzeichnet, dass** der erste und der zweite Sickenwandbereich (62, 66) spiegelbildlich schräg verlaufen.

3. Bauelementanordnung (18) nach einem der voranstehenden Ansprüche,
**dadurch gekennzeichnet,**
**dass** im Bereich der Stege (64b, 68b) der U-förmigen Profilbereiche (64, 68) an entsprechenden Stellen der ersten und der zweiten Kantenausbildung (32, 34) Befestigeröffnungen (36, 36a) für Befestiger zum Verbinden der ersten und der zweiten Kantenausbildung (32, 34) ausgebildet sind, und/oder dass im Bereich der zweiten Schenkel (64c, 68c) der U-förmigen Profilbereiche (64, 68) Langlöcher (36b) für Befestiger ausgebildet sind.

4. Bauelementanordnung (18) nach einem der voranstehenden Ansprüche,
**dadurch gekennzeichnet,**
**dass** die erste und die zweite Kantenausbildung (32, 34) lediglich vier abgekantete Biegungen (70a-70d) aufweist, wobei die erste Biegung (70a) zwischen dem äußeren Oberflächenbereich (46) und dem Sickenwandbereich (62, 66) ausgebildet ist, die zweite Biegung (70b) zwischen dem Sickenwandbereich (62, 66) und dem ersten Schenkel (64a, 68a) ausgebildet ist, die dritte Biegung (70c) zwischen dem ersten Schenkel (64a, 68a) und dem Steg (64b, 68b) ausgebildet ist und die vierte Biegung (70d) zwischen dem Steg (64b, 68b) und dem zweiten Schenkel (64c, 68c) ausgebildet ist.

5. Bauelementanordnung (18) nach einem der voranstehenden Ansprüche, wobei das Wandelement (20) ausgebildet ist als wenigstens eines der folgenden Wandelemente (74, 76, 78, 80, 86):
5.1 Standardwandelement (74), welches an einer ersten parallel zu dem wenigstens einen Sickenbereich (48) verlaufenden Seitenkante (28) die erste Kantenausbildung (32) und an der zweiten parallel zu dem wenigstens einen Sickenbereich (48) verlaufenden Seitenkante (30) die zweite Kantenausbildung (34) aufweist;
5.2 erstes Türseitenwandelement (80), welches an einer ersten parallel zu dem wenigstens einen Sickenbereich (48) verlaufenden Seitenkante (28) die erste Kantenausbildung (32) und an der zweiten parallel zu dem wenigstens einen Sickenbereich (48) verlaufenden Seitenkante (30) eine zweite Türrahmenkantenausbildung (82) aufweist, die die den zweiten Sickenwandbereich (66) und einen L-förmigen Profilbereich (84), von dem sich ein Schenkel in Tiefenrichtung und ein weiterer, die Endkante der Türrahmenkantenausbildung (82) bildender Schenkel weg von der Mitte des Wandelements (20) erstreckt, aufweist;
5.3 zweites Türseitenwandelement (86), welches an einer zweiten parallel zu dem wenigstens einen Sickenbereich (48) verlaufenden Seitenkante (30) die zweite Kantenausbildung (34) und an der ersten parallel zu dem wenigstens einen Sickenbereich (48) verlaufenden Seitenkante (28) eine erste Türrahmenkantenausbildung (88) aufweist, die die den ersten Sickenwandbereich (62) und einen L-förmigen Profilbereich (84) , von dem sich ein Schenkel in Tiefenrichtung und ein weiterer, die Endkante der Türrahmenkantenausbildung (82) bildender Schenkel weg von der Mitte des Wandelements (20) erstreckt, aufweist;
5.4 Mittensickenwandelement (78) mit einer mittig angeordneten Sicke (50);
5.5 Mehrfachsickenwandelement (76) mit einer Reihe von in regelmäßigen Abständen aufeinanderfolgenden Sicken (50).

6. Bauelementanordnung nach einem der voranstehenden Ansprüche,
**dadurch gekennzeichnet,**
**dass** das wenigstens eine weitere Element (20, 22) ausgebildet ist als eines der folgenden Elemente:
6.1 als ein weiteres des Wandelements (20) in Form eines Standardwandelements (74), welches an einer ersten parallel zu dem wenigstens einen Sickenbereich (48) verlaufenden Seitenkante (28) die erste Kantenausbildung (32) und an der zweiten parallel zu dem wenigstens einen Sickenbereich (48) verlaufenden Seitenkante (30) die zweite Kantenausbildung (34) aufweist;
6.2 als ein weiteres des Wandelements (20) in Form eines ersten Türseitenwandelements (80), welches an einer ersten parallel zu dem wenigstens einen Sickenbereich (48) verlaufenden Seitenkante (28) die erste Kantenausbildung (32) und an der zweiten parallel zu dem wenigstens einen Sickenbereich (48) verlaufenden Seitenkante (30) eine zweite Türrahmenkantenausbildung (82) aufweist, die die den zweiten Sickenwandbereich (66) und einen L-förmigen Profilbereich (84), von dem sich ein Schenkel in Tiefenrichtung und ein weiterer, die Endkante der Türrahmenkantenausbildung (82) bildender Schenkel weg von der Mitte des Wandelements (20) erstreckt, aufweist;
6.3 als ein weiteres des Wandelements (20) in Form eines zweiten Türseitenwandelement (86), welches an einer zweiten parallel zu dem wenigstens einen Sickenbereich (48) verlaufenden Seitenkante (30) die zweite Kantenausbildung (34) und an der ersten parallel zu dem wenigstens einen Sickenbereich (48) verlaufenden Seitenkante (28) eine erste Türrahmenkantenausbildung (88) aufweist, die die den ersten Sickenwandbereich (62) und einen L-förmigen Profilbereich (84), von dem sich ein Schenkel in Tiefenrichtung und ein weiterer, die Endkante der Türrahmenkantenausbildung (82) bildender Schenkel weg von der Mitte des Wandelements (20) erstreckt, aufweist;
6.4 als ein weiteres des Wandelements (20) in Form eines Mittensickenwandelement (78) mit einer mittig angeordneten Sicke (50);
6.5 als ein weiteres des Wandelements (20) in Form eines Mehrfachsickenwandelements (76) mit einer Reihe von in regelmäßigen Abständen aufeinanderfolgenden Sicken (50);
6.6 als weiteres Wandelement (20) mit einem einzelnen glatten äußeren Oberflächenbereich (46), bei dem gegenüber dem äußeren Oberflächenbereich (46) in einer Tiefenrichtung zurückversetzten Sickenbereiche (48) mit wenigstens einer sich in eine Tiefenrichtung erstreckenden Sickenwand (52, 54, 62, 66) nur an den Seitenkanten (28, 30) ausgebildet sind, wobei wenigstens einer dieser Sickenbereiche (48) durch die erste oder zweite Kantenausbildung (32, 34) gebildet ist.
6.7 Eckelement (22) mit einem zum Bilden einer Ecke des Behälters (12) oder Gebäudes (14) L-förmig gewinkelten Bereich (98), von dem wenigstens einer der Schenkel (98a, 98b) mit der ersten oder zweiten Kantenausbildung (32, 34) versehen ist;
6.8 Standardeckelement (90) mit einem zum Bilden einer Ecke des Behälters (12) oder Gebäudes (14) L-förmig gewinkelten Bereich (98), von dem ein erster Schenkel (98a) mit der ersten Kantenausbildung (32) versehen ist und ein zweiter Schenkel (98b) mit der zweiten Kantenausbildung (34) versehen ist;
6.9 erstes Türseiteneckelement (92) mit einem zum Bilden einer Ecke des Behälters (12) oder Gebäudes (14) L-förmig gewinkelten Bereich (98), von dem ein erster Schenkel (98a) mit der ersten Kantenausbildung (32) versehen ist und ein zweiter Schenkel (98b) eine zweite Türrahmenkantenausbildung (82) aufweist, die die den zweiten Sickenwandbereich (66) und einen L-förmigen Profilbereich (84), von dem sich ein Schenkel in Tiefenrichtung und ein weiterer, die Endkante der Türrahmenkantenausbildung (82) bildender Schenkel weg von der Mitte des Wandelements (20) erstreckt, aufweist;
6.10 zweites Türseiteneckelement (94) mit einem zum Bilden einer Ecke des Behälters (12) oder Gebäudes (14) L-förmig gewinkelten Bereich (98), von dem ein zweiter Schenkel (98b) mit der zweiten Kantenausbildung (32) versehen ist und ein erster Schenkel (98a) eine erste Türrahmenkantenausbildung (88) aufweist, die den ersten Sickenwandbereich (62) und einen L-förmigen Profilbereich (84), von dem sich ein Schenkel in Tiefenrichtung und ein weiterer, die Endkante der Türrahmenkantenausbildung (82) bildender Schenkel weg von der Mitte des Wandelements (20) erstreckt, aufweist.

7. Bausatz (72) zum Bilden eines Behälters (14), umfassend eine Bauelementanordnung (18) nach Anspruch 6 mit vier Standardeckelementen (90) und wenigstens vier Wandelementen (20).

8. Bausatz (72) für eine Gebäudekonstruktion, umfassend eine Bauelementanordnung (18) nach Anspruch 6 mit vier Eckelementen (22, 90, 92, 94) jeweils gemäß einer der Alternativen 6.7 bis 6.10 und wenigstens zwei der Wandelemente (20, 74, 76, 78, 80 86).

9. Bausatz (72) nach Anspruch 8, umfassend wenigstens ein Türblatt (108) zum Schließen einer zwischen zwei Türrahmenkantenausbildungen (82, 88) von Wandelementen (20, 80, 86) oder Eckelementen (22, 92, 94) gebildeten Türöffnung.

10. Verwendung einer Bauelementanordnung (18) nach einem der Ansprüche 1 oder 6 oder eines Bausatzes (72) nach einem der Ansprüche 7 bis 9 zum Bilden einer Konstruktion aus der Gruppe, die einen Stauraumbehälter, einen Gartenbehälter, einen Terrassenbehälter, ein Holzregal, ein Gerätehaus, eine Freizeitbox, eine Grillgarage, eine Fahrradgarage, eine Mülltonnenbox und ein Hochbeet umfasst.

11. Stauraumbehälter, Hochbeet, Holzregal, transportables Gebäude oder Gerätehaus,
11.1 umfassend eine Bauelementanordnung (18) nach einem der Ansprüche 1 oder 6, oder
11.2 gebildet aus einem Bausatz (72) nach einem der Ansprüche 7 bis 9.

12. Verfahren zum Bilden eines Wandbereichs eines Behälters (12) oder Gebäudes (14),
umfassend Bereitstellen einer Bauelementanordnung (18) nach einem der Ansprüche 1 bis 6 mit den Schritten Herstellen des Wandelements (20) durch Bereitstellen des Sickenblechs (40) und Abkanten einer parallel zu dem wenigstens einen Sickenbereich (48) verlaufenden Seitenkante (28, 30) des Sickenblechs (40) zum Bilden einer der ersten oder zweiten Kantenausbildung (32, 34), und Herstellen des weiteren Elements (20, 22) aus einem Blech unter Abkanten einer Seitenkante (30, 28) zum Bilden der anderen der ersten und zweiten Kantenausbildung (34, 32),
Ineinanderschieben der U-profilförmigen Profilbereiche (64, 68) der ersten und zweiten Kantenausbildung (32, 34), so dass sie klemmend ineinandergreifen,
Befestigen der Kantenausbildungen (32, 34) aneinander mittels mehrerer Befestiger.

## Claims

1. Structural element arrangement (18) for forming a region of a container (12) or a building (14), comprising at least one wall element (20) for forming a wall area of the container (12) or building (14) and at least one additional element (20, 22) to be connected to the wall element (20),
wherein the wall element (20) has a beaded metal sheet (40) forming a visible side of the wall element (20), which beaded metal sheet (40) has an outer surface region (46), the surface of which defines a visible side plane (60), and beaded portions (48) which are set back in a depth direction relative to the outer surface region (46) and comprise at least one beaded wall (52, 54, 62, 66) extending in the depth direction,
wherein at least one beaded portion (48) of the beaded metal sheet (40) is formed as a bead (50) with a first beaded wall (52), a second beaded wall (54), and a beaded base (56) that extends in a set-back manner parallel to the visible side plane (60) between the first and the second beaded wall (52, 54),
wherein on at least one side edge (28, 30) of the beaded metal sheet (40) which extends parallel to the extension direction of the beaded portion (48), one of the edge formations (32, 34) is formed from the group which comprises a first edge formation (32) and a second edge formation (34) which are complementary to one another in such a way that, when formed on adjacent elements (20, 22) of the container (12) or building (14), they fit into one another and can be connected to one another in an engaging manner,
wherein the first edge formation (32) has a first beaded wall area (62) extending in the depth direction and a first U-shaped profile region (64) from which a first leg (64a) extends substantially parallel to the visible side plane (60) in a manner set back relative to the visible side plane (60) in the depth direction, a web (64b) extending from the first leg (64a) further in the depth direction and a second leg (64c) extending from the web (64b) substantially parallel to the visible side plane (60), wherein the first U-shaped profile region (64) opens towards the center of the element (20, 22) provided with the first edge formation (32) and
wherein the second edge formation (34) comprises a second beaded wall area (66) extending in the depth direction from the visible side plane (60) and a second U-shaped profile region (68) from which a first leg (68a) extends substantially parallel to the visible side plane (60) in a manner set back relative to the visible side plane (60), a web (68b) extending from the first leg (68a) further in the depth direction and a second leg (68c) extending from the web (68b) substantially parallel to the visible side plane (60), wherein the second U-shaped profile region (68) opens outward and directed away from the center of the element (20, 22) provided with the second edge formation (34) and is designed to complement the first U-shaped profile region (64) in such a way that the first U-shaped profile region (64) can be received therein in a clamping manner when the first and the second edge formation (32, 34) engage with one another,
wherein the first beaded wall area (62) is formed corresponding to the first beaded wall (52) and the second beaded wall area (66) is formed corresponding to the second beaded wall (54),
wherein the beaded metal sheet (40) is formed with the first and the second edge formation (32, 34) on the side to be connected to the additional element (20, 22) and the additional element (20, 22) is provided with the other one of the first and second edge formations (32, 34) on the side to be connected to the wall element (20),
wherein the first leg (68a) of the second U-shaped profile region (68) is bent back immediately adjacent to the second beaded wall area (66) toward the center of the element (20, 22) provided with the second edge formation (34) and the first leg (64a) of the first U-shaped profile region (64) immediately adjacent to the first beaded wall area (62) extends away from the center of the element (20, 22) provided with the first edge formation (32) and
wherein the first leg (64a) of the first U-shaped profile region (64) of the first edge formation (32) is formed with a greater length than the first leg (68) of the second U-shaped profile region (68) of the second edge formation (34) such that when the first edge formation (32) and the second edge formation (34) are connected to one another as intended in order to connect adjacent elements (20, 22), the first leg (64a) of the first edge formation (32) is visible to form a beaded base area that is identical in appearance to the beaded base (56) between the first beaded wall area (62) and the second beaded wall area (66).

2. Structural element arrangement (18) according to claim 1, **characterized in that** the first and the second beaded wall areas (62, 66) run diagonally in a mirror image.

3. Structural element arrangement (18) according to any of the preceding claims, **characterized in that**
in the region of the webs (64b, 68b) of the U-shaped profile regions (64, 68), fastener holes (36, 36a) for fasteners for connecting the first and the second edge formations (32, 34) are formed at corresponding positions of the first and the second edge formations (32, 34) and/or that
in the region of the second legs (64c, 68c) of the U-shaped profile regions (64, 68) elongated holes (36b) for fasteners are formed.

4. Structural element arrangement (18) according to any of the preceding claims, **characterized in that**
the first and the second edge formations (32, 34) have only four beveled bends (70a-70d), wherein the first bend (70a) is formed between the outer surface region (46) and the beaded wall area (62, 66), the second bend (70b) is formed between the beaded wall area (62, 66) and the first leg (64a, 68a), the third bend (70c) is formed between the first leg (64a, 68a) and the web (64b, 68b), and the fourth bend (70d) is formed between the web (64b, 68b) and the second leg (64c, 68c).

5. Structural element arrangement (18) according to any of the preceding claims, wherein the wall element (20) is designed as at least one of the following wall elements (74, 76, 78, 80, 86):
5.1 standard wall element (74) having the first edge formation (32) on a first side edge (28) running parallel to the at least one beaded portion (48) and the second edge formation (34) on the second side edge (30) running parallel to the at least one beaded portion (48);
5.2 first door-side wall element (80) having the first edge formation (32) on a side edge (28) running parallel to the at least one beaded portion (48) and a second door-frame edge formation (82) on the second side edge (30) running parallel toe the at least one beaded portion (48), which second door-frame edge formation (82) comprises the second beaded wall area (66) and an L-shaped profile region (84) from which one leg extends in the depth direction and another leg, which constitutes the end edge of the door-frame edge formation (82), extends away from the center of the wall element (20);
5.3 second door-side wall element (86) having the second edge formation (34) on a second side edge (30) running parallel to the at least one beaded portion (48) and a first door-frame edge formation (88) on the first side edge (28) running parallel to the at least one beaded portion (48), which first door-frame edge formation (88) comprises the first beaded wall area (62) and an L-shaped profile region (84) from which one leg extends in the depth direction and another leg, which constitutes the end edge of the door-frame edge formation (82), extends away from the center of the wall element (20);
5.4 central beaded wall element (78) comprising a centrally arranged bead (50);
5.5 multiple-bead wall element (76) comprising a series of consecutive beads (50) at regular intervals.

6. Structural element arrangement according to any of the preceding claims, **characterized in that**
the at least one additional element (20, 22) is designed as one of the following elements:
6.1 as another of the wall element (20) in the form of a standard wall element (74) having the first edge formation (32) on a first side edge (28) running parallel to the at least one beaded portion (48) and the second edge formation (34) on the second side edge (30) running parallel to the at least one beaded portion (48);
6.2 as another of the wall element (20) in the form of a first door-side wall element (80) having the first edge formation (32) on a side edge (28) running parallel to the at least one beaded portion (48) and a second door-frame edge formation (82) on the second side edge (30) running parallel to the at least one beaded portion (48), which second door-frame edge formation (82) comprises the second beaded wall area (66) and an L-shaped profile region (84) from which one leg extends in the depth direction and another leg, which constitutes the end edge of the door-frame edge formation (82), extends away from the center of the wall element (20);
6.3 as another of the wall element (20) in the form of a second door-side wall element (86) having the second edge formation (34) on a second side edge (30) running parallel to the at least one beaded portion (48) and a first door-frame edge formation (88) on the first side edge (28) running parallel to the at least one beaded portion (48), which first door-frame edge formation (88) comprises the first beaded wall area (62) and an L-shaped profile region (84) from which one leg extends in the depth direction and another leg, which constitutes the end edge of the door-frame edge formation (82), extends away from the center of the wall element (20);
6.4 as another of the wall element (20) in the form of a central beaded wall element (78) comprising a centrally arranged bead (50);
6.5 as another of the wall element (20) in the form of a multiple-bead wall element (76) comprising a series of consecutive beads (50) at regular intervals;
6.6 as another of the wall element (20) having a single smooth outer surface region (46), wherein bead portions (48) recessed in a depth direction relative to the outer surface area (46) with at least one beaded wall (52, 54, 62, 66) extending in the depth direction are formed only at the side edges (28, 30), wherein at least one of these bead portions (48) is formed by the first or second edge formation (32, 34);
6.7 corner element (22) comprising an L-shaped angled portion (98) for forming a corner of the container (12) or building (14), at least one of the legs (98a, 98b) of which is provided with the first or second edge formation (32, 34);
6.8 standard corner element (90) comprising an L-shaped angled portion (98) for forming a corner of the container (12) or building (14), at least a first leg (98a) of which is provided with the first edge formation (32) and a second leg (98b) of which is provided with the second edge formation (34);
6.9 first door-side corner element (92) comprising an L-shaped angled portion (98) for forming a corner of a container (12) or building (14), a first leg (98a) of which is provided with the first edge formation (32) and a second leg (98b) of which has a second door-frame edge formation (82) which comprises the second beaded wall area (66) and an L-shaped profile region (84) form which one leg extends in the depth direction and another one, which forms the end edge of the door-frame edge formation (82), extends away from the center of the wall element (20);
6.10 second door-side corner element (94) comprising an L-shaped angled portion (98) for forming a corner of the container (12) or building (14), a second leg (98b) of which is provided with the second edge formation (32) and a first leg (98a) of which has a first door-frame edge formation (88) which comprises the first beaded wall area (62) and an L-shaped profile region (84) form which one leg extends in the depth direction and another one, which forms the end edge of the door-frame edge formation (82), extends away from the center of the wall element (20).

7. Construction set (72) for constructing a container (14), comprising a structural element arrangement (18) according to claim 6 with four standard corner elements (90) and at least one four wall elements (20).

8. Construction set (72) for a building construction, comprising a structural element arrangement (18) according to claim 6 with four corner elements (22, 90, 92, 94), each one according to one of the alternatives 6.7 to 6.10 and with at least two of the wall elements (20, 74, 76, 78, 80, 86).

9. Construction set (72) according to claim 8, comprising at least one door leaf (108) for closing a door opening formed between two door-frame edge formations (82, 88) of wall elements (20, 80, 86) or corner elements (22, 92, 94).

10. Use of a structural element arrangement (18) according to any of claims 1 or 6 or a construction set (72) according to any of claims 7 to 9 for forming a construction from the group comprising a storage container, a garden container, a terrace container, a wooden shelf, a tool shed, a leisure box, a barbecue garage, a bicycle garage, a garbage can enclosure, and a raised garden bed.

11. Storage container, raised garden bed, wooden shelf, transportable building or tool shed,
11.1 comprising a structural element arrangement (18) according to any of claims 1 or 6 or
11.2 formed from a construction set (72) according to any of claims 7 to 9.

12. Method for forming a wall area of a container (12) or building (14), comprising providing a structural element arrangement (18) according to any of claims 1 to 6, with the steps of producing the wall element (20) by providing the beaded metal sheet (40) and beveling a side edge (28, 30) of the beaded metal sheet (40) running parallel to the at least one beaded portion (48) for forming a first or second edge formation (32, 34) and producing another element (20, 22) from a metal sheet, beveling a side edge (30, 28) for forming the other one of the first and second edge formations (34, 32),
sliding the U-profile-shaped profile regions (64, 68) of the first and second edge formation (32, 34) in such a way that the engage into one another in a clamping manner,
fixing the edge formations (32, 34) to one another by means of several fasteners.

## Revendications

1. Agencement d'élément structurel (18) pour former une partie d'un conteneur (12) ou d'un bâtiment (14), comprenant au moins un élément de paroi (20) pour former une zone de paroi du conteneur (12) ou du bâtiment (14) et au moins un élément supplémentaire (20, 22) à relier à l'élément de paroi (20),
dans lequel l'élément de paroi (20) comporte une tôle moulurée (40) formant une face visible de l'élément de paroi (20), laquelle tôle moulurée (40) comporte une zone de surface extérieure (46) dont la surface définit un plan de face visible (60), et des parties moulurées (48) qui sont en retrait dans le sens de la profondeur par rapport à la zone de surface extérieure (46) et comprennent au moins une paroi moulurée (52, 54, 62, 66) s'étendant dans la direction de la profondeur,
dans lequel au moins une partie moulurée (48) de la tôle moulurée (40) est formée comme une moulure (50) avec une première paroi moulurée (52), une deuxième paroi moulurée (54) et une base moulurée (56) qui s'étend de manière en retrait parallèlement au plan de face visible (60) entre la première et la deuxième parois moulurées (52, 54),
dans lequel, sur au moins un bord latéral (28, 30) de la tôle moulurée (40) qui s'étend parallèlement à la direction d'extension de la partie moulurée (48), l'une des formations de bord (32, 34) est formée parmi le groupe qui comprend une première formation de bord (32) et une deuxième formation de bord (34) qui sont complémentaires l'une de l'autre de telle sorte que, lorsqu'elles sont formées sur des éléments adjacents (20, 22) du conteneur (12) ou du bâtiment (14), elles s'emboîtent l'une dans l'autre et peuvent être reliées l'une à l'autre de manière à s'engager,
dans lequel la première formation de bord (32) comporte une première zone de paroi moulurée (62) s'étendant dans la direction de la profondeur et une première région de profil en U (64) à partir de laquelle une première branche (64a) s'étend sensiblement parallèlement au plan de face visible (60) de manière en retrait par rapport au plan de face visible (60) dans la direction de la profondeur, une âme (64b) s'étendant à partir de la première branche (64a) plus loin dans la direction de la profondeur et une deuxième branche (64c) s'étendant à partir de l'âme (64b) sensiblement parallèlement au plan de face visible (60), dans lequel la première région profilée en U (64) s'ouvre vers le centre de l'élément (20, 22) muni de la première formation de bord (32) et dans lequel la deuxième formation de bord (34) comprend une deuxième zone de paroi moulurée (66) s'étendant dans la direction de la profondeur à partir du plan de face visible (60) et une deuxième région profilée en U (68) à partir de laquelle une première branche (68a) s'étend sensiblement parallèlement au plan de face visible (60) de manière en retrait par rapport au plan de face visible (60), une âme (68b) s'étendant à partir de la première branche (68a) plus loin dans la direction de la profondeur et une deuxième branche (68c) s'étendant à partir de l'âme (68b) sensiblement parallèlement au plan de face visible (60), dans lequel la deuxième région profilée en U (68) s'ouvre vers l'extérieur et est dirigée à l'opposé du centre de l'élément (20, 22) muni de la deuxième formation de bord (34) et est conçue pour compléter la première région profilée en U (64) de telle manière que la première région profilée en U (64) puisse y être reçue de manière serrée lorsque la première et la deuxième formation de bord (32, 34) s'engagent l'une avec l'autre,
dans lequel la première zone de paroi moulurée (62) est formée en correspondance avec la première paroi moulurée (52) et la deuxième zone de paroi à bourrelet (66) est formée de manière à correspondre à la deuxième paroi à bourrelet (54),
dans lequel la tôle moulurée (40) est pourvue de l'un des première et deuxième formations de bord (32, 34) sur le côté à relier à l'élément supplémentaire (20, 22) et l'élément supplémentaire (20, 22) est pourvu de l'autre des première et deuxième formations de bord (32, 34) sur le côté à relier à l'élément de paroi (20),
dans lequel la première branche (68a) de la deuxième région profilée en U (68) est repliée immédiatement à côté de la deuxième zone de paroi moulurée (66) vers le centre de l'élément (20, 22) pourvue de la deuxième formation de bord (34) et la première branche (64a) de la première région profilée en U (64) immédiatement adjacente à la première zone de paroi moulurée (62) s'étend à l'opposé du centre de l'élément (20, 22) pourvu de la première formation de bord (32) et
dans lequel la première branche (64a) de la première région profilée en U (64) de la première formation de bord (32) est formée avec une longueur supérieure à celle de la première branche (68) de la deuxième région profilée en U (68) de la deuxième formation de bord (34), de telle sorte que lorsque la première formation de bord (32) et la deuxième formation de bord (34) sont reliées l'une à l'autre comme prévu afin de relier des éléments adjacents (20, 22), la première branche (64a) de la première formation de bord (32) est visible pour former une zone de base moulurée qui est identique en apparence à la base moulurée (56) entre la première zone de paroi moulurée (62) et la deuxième zone de paroi moulurée (66).

2. Agencement d'élément structurel (18) selon la revendication 1,
**caractérisé en ce que** les première et deuxième zones de paroi moulurée (62, 66) s'étendent en diagonale de manière symétrique.

3. Agencement d'élément structurel (18) selon l'une quelconque des revendications précédentes, **caractérisé en ce que**
dans la zone des âmes (64b, 68b) des zones profilées en U (64, 68), des trous de fixation (36, 36a) pour des éléments de fixation destinés à relier les première et deuxième formations de bord (32, 34) sont formés à des positions correspondantes des première et deuxième formations de bord (32, 34) et/ou que dans la région des deuxièmes branches (64c, 68c) des régions profilées en U (64, 68), des trous allongés (36b) pour des éléments de fixation sont formés.

4. Agencement d'élément structurel (18) selon l'une quelconque des revendications précédentes, **caractérisé en ce que**
les première et deuxième formations de bord (32, 34) ne comportent que quatre courbures biseautées (70a-70d), dans lequel la première courbure (70a) est formée entre la région de surface extérieure (46) et la zone de paroi moulurée (62, 66), le deuxième coude (70b) est formé entre la zone de paroi moulurée (62, 66) et la première branche (64a, 68a), le troisième coude (70c) est formé entre la première branche (64a, 68a) et l'âme (64b, 68b), et le quatrième coude (70d) est formé entre l'âme (64b, 68b) et la deuxième branche (64c, 68c).

5. Agencement d'élément structurel (18) selon l'une quelconque des revendications précédentes, dans lequel l'élément de paroi (20) est conçu comme au moins l'un des éléments de paroi suivants (74, 76, 78, 80, 86):
5.1 élément de paroi standard (74) comportant la première formation de bord (32) sur un premier bord latéral (28) s'étendant parallèlement à ladite au moins une partie moulurée (48) et la deuxième formation de bord (34) sur le deuxième bord latéral (30) s'étendant parallèlement à ladite au moins une partie moulurée (48);
5.2 premier élément de paroi côté porte (80) comportant la première formation de bord (32) sur un bord latéral (28) s'étendant parallèlement à ladite au moins une partie moulurée (48) et une deuxième formation de bord de cadre de porte (82) sur le deuxième bord latéral (30) s'étendant parallèlement à ladite au moins une partie moulurée (48), laquelle deuxième formation de bord de cadre de porte (82) comprend la deuxième zone de paroi moulurée (66) et une région de profil en forme de L (84) à partir de laquelle une branche s'étend dans la direction de la profondeur et une autre branche, qui constitue le bord d'extrémité de la formation de bord de cadre de porte (82), s'étend à l'écart du centre de l'élément de paroi (20);
5.3 deuxième élément de paroi côté porte (86) comportant la deuxième formation de bord (34) sur un deuxième bord latéral (30) s'étendant parallèlement à ladite au moins une partie moulurée (48) et une première formation de bord de cadre de porte (88) sur le premier bord latéral (28) s'étendant parallèlement à ladite au moins une partie moulurée (48), laquelle première formation de bord de cadre de porte (88) comprend la première zone de paroi moulurée (62) et une région profilée en forme de L (84) dont une branche s'étend dans la direction de la profondeur et une autre branche, qui constitue le bord d'extrémité de la formation de bord de cadre de porte (82), s'étend à l'écart du centre de l'élément de paroi (20);
5.4 élément de paroi moulurée central (78) comprenant une moulure (50) disposée au centre;
5.5 élément de paroi à plusieurs moulures (76) comprenant une série de moulures consécutives (50) à intervalles réguliers.

6. Agencement d'élément structurel selon l'une quelconque des revendications précédentes, **caractérisé en ce que**
le au moins un élément supplémentaire (20, 22) est conçu comme l'un des éléments suivants:
6.1 comme un autre élément de paroi (20) sous la forme d'un élément de paroi standard (74) comportant la première formation de bord (32) sur un premier bord latéral (28) s'étendant parallèlement à la au moins une partie moulurée (48) et la deuxième formation de bord (34) sur le deuxième bord latéral (30) s'étendant parallèlement à ladite au moins une partie moulurée (48);
6.2 comme un autre élément de paroi (20) sous la forme d'un premier élément de paroi côté porte (80) comportant la première formation de bord (32) sur un bord latéral (28) s'étendant parallèlement à ladite au moins une partie moulurée (48) et une deuxième formation de bord de cadre de porte (82) sur le deuxième bord latéral (30) s'étendant parallèlement à ladite au moins une partie moulurée (48), laquelle deuxième formation de bord de cadre de porte (82) comprend la deuxième zone de paroi moulurée (66) et une région de profil en forme de L (84) à partir de laquelle une branche s'étend dans la direction de la profondeur et une autre branche, qui constitue le bord d'extrémité de la formation de bord de cadre de porte (82), s'étend à l'écart du centre de l'élément de paroi (20);
6.3 comme un autre élément de paroi (20) sous la forme d'un deuxième élément de paroi côté porte (86) comportant la deuxième formation de bord (34) sur un deuxième bord latéral (30) s'étendant parallèlement à ladite au moins une partie moulurée (48) et une première formation de bord de cadre de porte (88) sur le premier bord latéral (28) s'étendant parallèlement à ladite au moins une partie moulurée (48), laquelle première formation de bord de cadre de porte (88) comprend la première zone de paroi moulurée (62) et une région de profil en forme de L (84) à partir de laquelle une branche s'étend dans la direction de la profondeur et une autre branche, qui constitue le bord d'extrémité de la formation de bord de cadre de porte (82), s'étend à l'écart du centre de l'élément de paroi (20);
6.4 comme un autre élément de paroi (20) sous la forme d'un élément de paroi moulurée centrale (78) comprenant une moulure (50) disposée au centre;
6.5 comme un autre élément de paroi (20) sous la forme d'un élément de paroi moulurée multiples (76) comprenant une série de moulures consécutives (50) à intervalles réguliers;
6.6 comme un autre élément de paroi (20) ayant une seule région de surface extérieure lisse (46), dans laquelle des parties moulurées (48) en retrait dans le sens de la profondeur par rapport à la zone de surface extérieure (46) avec au moins une paroi moulurée (52, 54, 62, 66) s'étendant dans la direction de la profondeur sont formées uniquement au niveau des bords latéraux (28, 30), dans lequel au moins une de ces parties moulurées (48) est formée par la première ou la deuxième formation de bord (32, 34);
6.7 élément d'angle (22) comprenant une partie coudée en forme de L (98) pour former un angle du conteneur (12) ou du bâtiment (14), dont au moins l'une des branches (98a, 98b) est pourvue de la première ou de la deuxième formation de bord (32, 34);
6.8 élément d'angle standard (90) comprenant une partie coudée en forme de L (98) pour former un angle du conteneur (12) ou du bâtiment (14), dont au moins une première branche (98a) est pourvue de la première formation de bord (32) et dont une deuxième branche (98b) est pourvue de la deuxième formation de bord (34);
6.9 premier élément d'angle côté porte (92) comprenant une partie coudée en forme de L (98) pour former un angle d'un conteneur (12) ou d'un bâtiment (14), dont une première branche (98a) est pourvue de la première formation de bord (32) et dont une deuxième branche (98b) comporte une deuxième formation de bord de cadre de porte (82) qui comprend la deuxième zone de paroi moulurée (66) et une région profilée en forme de L (84) dont une branche s'étend dans la direction de la profondeur et une autre, qui forme le bord d'extrémité de la formation de bord de cadre de porte (82), s'étend à l'écart du centre de l'élément de paroi (20);
6.10 deuxième élément d'angle côté porte (94) comprenant une partie coudée en forme de L (98) pour former un angle du conteneur (12) ou du bâtiment (14), dont une deuxième branche (98b) est pourvue de la deuxième formation de bord (32) et dont une première branche (98a) qui présente une première formation de bord de cadre de porte (88) qui comprend la première zone de paroi moulurée (62) et une région profilée en forme de L (84) dont une branche s'étend dans la direction de la profondeur et une autre, qui forme le bord d'extrémité de la formation de bord de cadre de porte (82), s'étend à l'écart du centre de l'élément de paroi (20).

7. Assemblage (72) pour construire un conteneur (14), comprenant un agencement d'éléments structurels (18) selon la revendication 6 avec quatre éléments d'angle standard (90) et au moins un élément de paroi (20).

8. Assemblage (72) pour une construction de bâtiment, comprenant un agencement d'éléments structurels (18) selon la revendication 6 avec quatre éléments d'angle (22, 90, 92, 94), chacun selon l'une des alternatives 6.7 à 6.10, et avec au moins deux des éléments de paroi (20, 74, 76, 78, 80, 86).

9. Assemblage (72) selon la revendication 8, comprenant au moins un vantail de porte (108) pour fermer une ouverture de porte formée entre deux formations de bord de cadre de porte (82, 88) d'éléments de paroi (20, 80, 86) ou d'éléments d'angle (22, 92, 94).

10. Utilisation d'un agencement d'élément structurel (18) selon l'une quelconque des revendications 1 ou 6 ou d'un ensemble de construction (72) selon l'une quelconque des revendications 7 à 9 pour former une construction du groupe comprenant un conteneur de stockage, un conteneur de jardin, un conteneur de terrasse, une étagère en bois, un abri à outils, un coffre de loisirs, un garage à barbecue, un garage à vélos, un abri pour poubelles et un potager surélevé.

11. Conteneur de stockage, potager surélevé, étagère en bois, bâtiment transportable ou abri à outils,
11.1 comprenant un agencement d'élément structurel (18) selon l'une quelconque des revendications 1 ou 6, ou
11.2 formé à partir d'un assemblage (72) selon l'une quelconque des revendications 7 à 9.

12. Procédé pour former une partie de paroi d'un conteneur (12) ou d'un bâtiment (14),
comprenant la fourniture d'un agencement d'élément structurel (18) selon l'une quelconque des revendications 1 à 6, avec les étapes consistant à produire l'élément de paroi (20) en fournissant la tôle métallique moulurée (40) et en biseautant un bord latéral (28, 30) de la tôle moulurée (40) s'étendant parallèlement à ladite au moins une partie moulurée (48) pour former une première ou une deuxième formation de bord (32, 34) et produire un autre élément (20, 22) à partir d'une tôle, biseauter un bord latéral (30, 28) pour former l'autre des première et deuxième formations de bord (34, 32), emmancher les zones profilées en forme de profilé en U (64, 68) des première et deuxième formations de bord (32, 34) de manière à ce qu'elles s'emboîtent l'une dans l'autre par serrage,
fixer les formations de bord (32, 34) l'une à l'autre à l'aide de plusieurs éléments de fixation.
